# EUROPÄISCHE PATENTSCHRIFT

(11) **EP 4 051 046 B1**
(45) Veröffentlichungstag und Bekanntmachung des Hinweises auf die Patenterteilung: **03.04.2024**
(21) Anmeldenummer: 20811511.3
(22) Anmeldetag: 28.10.2020
(51) Int. Cl.: A43C 1/00, A43C 3/00, A43C 11/00, A43C 11/12, A43C 11/20

(54) **SCHUH, INSBESONDERE EINSATZSTIEFEL, MIT EINEM SCHUH-SCHNÜRSYSTEM**
SHOE, IN PARTICULAR TACTICAL BOOT, COMPRISING A SHOE LACING SYSTEM
CHAUSSURE, EN PARTICULIER CHAUSSURE TACTIQUE, COMPRENANT UN SYSTÈME DE LAÇAGE DE CHAUSSURE

(30) Priorität: 29.10.2019 AT 509302019
(43) Veröffentlichungstag der Anmeldung: 07.09.2022
(73) Patentinhaber: Rosenbauer International AG, 4060 Leonding (AT)
(72) Erfinder: REITER, Karl, 4111 Walding (AT)
(74) Vertreter: Burger, Hannes
(86) Internationale Anmeldenummer: PCT/AT2020/060381
(87) Internationale Veröffentlichungsnummer: WO 2021/081572

(56) Entgegenhaltungen:
- WO-A1-2018/052731
- US-A- 2 673 381
- US-A1- 2009 126 227
- US-A1- 2011 099 843

## Beschreibung

Die Erfindung betrifft einen Schuh, welcher insbesondere als Stiefel ausgebildet ist, und mittels eines Betätigungsmechanismus die Schnürabschnitte gemeinsam gespannt werden können.

Die WO 2018/052731 A1 beschreibt einen Schuh in Form eines Halbschuhs, mit einem Schuhkörper und einem zum Zuschnüren vorgesehenen Schuh-Schnürsystem. Das Schuh-Schnürsystem umfasst einen ersten Schnürabschnitt mit einem endlos ausgebildeten ersten Schnürsenkel, welches an mehreren beidseits in Richtung der Schuhbreite voneinander beabstandet angeordneten und einander gegenüberliegend befindlichen ersten Ablenkvorrichtungen abgelenkt bzw. umgelenkt ist. Weiters umfasst das Schuh-Schnürsystem einen zweiten Schnürabschnitt mit einem endlos ausgebildeten zweiten Schnürsenkel, welches an mehreren beidseits in Richtung der Schuhbreite voneinander beabstandet angeordneten und einander gegenüberliegend befindlichen zweiten Ablenkvorrichtungen abgelenkt bzw. umgelenkt ist. Zum gleichzeitigen Schnüren und Festziehen der beiden Schnürabschnitte ist ein Betätigungsmechanismus umfassend eine Zugvorrichtung mit einem Zugelement, einem Mitnehmerelement und mit einer Feststellvorrichtung vorgesehen. An jeweils einander zugewendeten ersten Schnürabschnitt-Endbereichen bildet jeder der Schnürabschnitte einen ersten Schnürsenkelabschnitt aus, welche mit dem Mitnehmerelement zugfest gekoppelt sind. Nachteilig bei diesem Schuh-Schnürsystem ist die geringe Verstellmöglichkeit zwischen der Öffnungsstellung und der Schnürstellung.

Aus der US 2011/099843 A1 ist ein Schuhwerk in Form eines Stiefels bekannt geworden, bei welchem eine Vorrichtung zum bequemen und schnellen Anziehen und Lösen eines einzigen Schnürsenkels vorgesehen ist. Der Schnürsenkel ist einander kreuzend entlang des Ristes und auch des daran anschließenden Schaftbereichs an ösen- oder hakenförmig ausgebildeten Umlenkelementen umgelenkt. In der geöffneten und ungespannten Position des gemeinsamen Schnürsenkels ist das Einsteigen und auch das Aussteigen aus dem Schuh einfach durchzuführen. Nach dem Einbringen des Fußes in den Schuh ist der gemeinsame Schnürsenkel mittels jeweils daran befestigten Griffen in jeweils beidseits der Schuhmitte befindliche Haken zur Umlenkung daran sowie einer ersten Vorspannung des Schnürsenkels einzuhängen. Nachfolgend erfolgt bei Betätigung der Spannvorrichtung zuerst das Spannen des Schnürsenkels im Ristbereich und nach einem vorbestimmten Spannweg der Spannvorrichtung wird auch derselbe Schnürsenkel im Schaftbereich gespannt, wie dies in den Figuren 1 bis 15 gezeigt und beschrieben ist. Ein gleichzeitiges weiters Spannen des Schnürsenkels nach seiner erfolgten Erstvorspannung ist durch zusätzliche Schnürsenkel-Stützrollen in den Figuren 16 bis 18 beschrieben.

Die US 2009/126227 A1 ist auf ein Schuhwerk mit einer verstellbaren Gleitösenvorrichtung und ein Verfahren zu deren Herstellung gerichtet. Die Gleitösenvorrichtung umfasst eine Gleitöse, welche an einer flexibel ausgebildeten Schiene verstellbar angeordnet ist. Die Gleitöse ist in einer vorbestimmten Position mittels zusammenwirkenden Rastelementen an der Schiene fixierbar. Der Schnürsenkel ist durch die von der Gleitöse definierte Ösenöffnung hindurchgeführt und kann so bedarfsweise eine Vorspannung des Schnürsenkels bei im Schuhwerk befindlichem Fuß durchgeführt werden.

Es beschreibt die US 2 673 381 A einen Schuhverschluss, mittels welchem der Schuh schnell und leicht angezogen und gelöst werden kann und der das herkömmliche Binden und Lösen von Knoten beseitigt. Der Schuhverschluss umfasst eine Grundplatte und einen daran befestigten Deckel, welche einen Aufnahmeraum definieren. Der Schnürsenkel ist seinerseits durch jeweils seitlich und einander gegenüberliegend angeordnete Öffnungen hindurchgeführt. Im Aufnahmeraum ist eine Führungsstange mit einer daran befindlichen Verzahnung angeordnet. An der Führungsstange ist ein über den Deckel vorragender Betätigungsknopf geführt, welcher weiters in einem im Deckel befindlichen Längsschlitz zusätzlich geführt ist. Der Schnürsenkel durchsetzt den Aufnahmeraum mehrfach in Querrichtung bezüglich der Längserstreckung der Führungsstange. Weiters ist jeder der Schnürsenkelabschnitte jeweils durch ein ebenfalls an der Führungsstange längsverschieblich geführtes Ösenelement hindurchgeführt. Der Betätigungsknopf ist über ein federnd ausgebildetes Rastelement mit der an der Führungsstange befindlichen Verzahnung nach seiner Verstellung in Richtung auf die Schuhspitze arretierbar. Bei der Verlagerung des Betätigungsknopfes werden auch die Ösenelemente samt dem jeweils durch diese hindurchgeführten Schnürsenkelabschnitt in Richtung auf die Schuhspitze mitverstellt. Nach Lösen der Arretierung kann die Vorspannung des Schnürsenkels gelöst werden.

Aufgabe der vorliegenden Erfindung war es, die Nachteile des Standes der Technik zu überwinden und einen Schuh mit einem Schuh-Schnürsystem zur Verfügung zu stellen, mittels dem ein Benutzer in der Lage ist, eine einfache, individuelle Anpassung des Schuh-Schnürsystems an seinen Fußquerschnitt und/oder sein Fußvolumen vornehmen zu können.

Diese Aufgabe wird durch den Schuh, insbesondere den Stiefel, gemäß dem unabhängigen Anspruch 1 und den abhängigen Ansprüchen 2-27 gelöst.

Der dadurch erzielte Vorteil liegt darin, dass durch das Vorsehen von zumindest einer ersten Ablenkvorrichtung und/oder von zumindest einer weiten Ablenkvorrichtung mit jeweils mehreren hintereinander angeordneten und voneinander beabstandet angeordneten Ablenkpositionen trotz der fixen Längen der beiden Schnürsenkel in vorbestimmten Grenzen die individuelle Anpassung an die persönlichen Bedürfnisse einfach möglich ist. Bei gleicher Schuhgröße (Fußlänge) haben unterschiedliche Benutzer einen zueinander unterschiedlichen Fußquerschnitt und auch unterschiedliche Wadenabmessungen. Damit wird für den jeweiligen Benutzer, welchem der betreffende Schuh gehört oder zugewiesen ist, eine einfache Voreinstellung an seinen persönlichen Fußquerschnitt und/oder sein persönliches Fußvolumen einfach ermöglicht. Bei dem insbesondere als Stiefel ausgebildeten Schuh ist das Einsteigen in diesen einfach und rasch durchzuführen. Nachfolgend ist mittels des Betätigungsmechanismus ein gleichzeitiges Spannen der beiden Schnürabschnitte durchzuführen und wird aufgrund der Voreinstellung der Ablenkung zumindest eines der Schnürsenkel an den jeweiligen Ablenkpositionen ein für den Benutzer optimaler Halt des Schuhs an seinem Fuß erzielt.

Eine mögliche Ausbildung sieht vor, dass der erste Schnürsenkel mit seinem ersten Schnürsenkelabschnitt an der zumindest einen ersten Ablenkvorrichtung mit den jeweils mehreren hintereinander angeordneten und voneinander beabstandeten ersten Ablenkpositionen abgelenkt ist und/oder der zweite Schnürsenkel mit seinem weiteren ersten Schnürsenkelabschnitt an der zumindest einen zweiten Ablenkvorrichtung mit den jeweils mehreren hintereinander angeordneten und voneinander beabstandeten zweiten Ablenkpositionen abgelenkt ist. So kann die bedarfsweise Weiteneinstellung zumindest von einem der Schnürsenkel in dem einander zugewendeten Bereich der beiden Schnürabschnitt durchgeführt werden. Je nach Anzahl der Ablenkvorrichtungen mit den jeweils mehrfachen Ablenkpositionen kann so eine hohe Variationsmöglichkeit der Schuhausbildung geschaffen werden.

Weiters kann es vorteilhaft sein, wenn der erste Schnürabschnitt an jeder der Schuhseiten die erste Ablenkvorrichtung mit den jeweils mehreren hintereinander angeordneten und voneinander beabstandeten ersten Ablenkpositionen umfasst und/oder dass der zweite Schnürabschnitt an jeder der Schuhseiten die zweite Ablenkvorrichtung mit den jeweils mehreren hintereinander angeordneten und voneinander beabstandeten zweiten Ablenkpositionen umfasst. Damit kann eine noch individuellere Weitenanpassung mit einem noch größeren Einstellbereich geschaffen werden.

Weiters kann es vorteilhaft sein, wenn die beiden einander zugewendeten ersten Schnürsenkelabschnitte des ersten Schnürabschnitts und des zweiten Schnürabschnitts im Ristbereich des Schuhkörpers verlaufend angeordnet sind und der erste Schnürabschnitt in Richtung auf den Zehenbereich erstreckend und der zweite Schnürabschnitt auf die vom Zehenbereich abgewendete Seite erstreckend angeordnet ist, insbesondere im Schaftbereich angeordnet ist. Durch die einander zugewendete Anordnung der beiden einander zugewendeten ersten Schnürsenkelabschnitte kann so die Einleitung der Spannbewegung in die beiden Schnürabschnitte in jenem Bereich in den Schuh eingebracht werden, bei welchem die überwiegende Spannkraft in der Schnürstellung aufgebracht werden soll.

Eine andere Ausführungsform zeichnet sich dadurch aus, dass jede der von den ersten Ablenkvorrichtungen definierten ersten Ablenkpositionen jeweils von einem eigenen ersten Ablenkelement gebildet ist und die ersten Ablenkelemente hintereinander und voneinander beabstandet angeordnet sind. Damit werden gleichzeitig mehrere eigens ausgebildete Ablenkpositionen mittels der Ablenkelemente gebildet.

Eine weitere mögliche Ausführungsform hat die Merkmale, dass die zumindest eine erste Ablenkvorrichtung mit den mehreren ersten Ablenkelementen einen zusammengehörigen Bauteil bildet und seitlich der Schuhlängsebene des Schuhkörpers feststehend am Schuhkörper angeordnet ist. So kann eine einfache und stabile Befestigungsmöglichkeit am Schuh geschaffen werden.

Eine weitere Ausbildung sieht vor, dass die ersten Ablenkelemente der ersten Ablenkvorrichtungen jeweils hakenförmig oder ösenförmig ausgebildet sind. Damit kann auf unterschiedliche Anwendungsfälle Bedacht genommen werden.

Eine andere Ausführungsform zeichnet sich dadurch aus, dass der erste Schnürsenkel anschließend an den ersten Schnürsenkelabschnitt des ersten Schnürabschnitts und nach dessen jeweiliger Ablenkung an einer der ersten Ablenkvorrichtungen, insbesondere an einer der ersten Ablenkpositionen oder an einem der ersten Ablenkelemente, jeweils in Richtung auf die unmittelbar nächste, auf der jeweils gegenüberliegenden linken Schuhseite oder der gegenüberliegenden rechten Schuhseite befindliche weitere erste Ablenkvorrichtung hin verläuft und jeweils an dieser nachfolgend angeordneten weiteren ersten Ablenkvorrichtung abgelenkt ist. Damit kann ein schräg verlaufender Längsverlauf des Schnürschenkels geschaffen werden.

Eine weitere bevorzugte Ausführungsform ist dadurch gekennzeichnet, dass der erste Schnürsenkel in seinem Längsverlauf auf die vom ersten Schnürsenkelabschnitt des ersten Schnürabschnitts abgewendete Seite jeweils an zumindest einer nachfolgend weiteren, der einander gegenüberliegend angeordneten ersten Ablenkvorrichtungen von der linken Schuhseite zur rechten Schuhseite und von der rechten Schuhseite zur linken Schuhseite abgelenkt ist. Mit einer mehrfachen sich kreuzenden Schnürsenkelführung kann so ein noch besserer Spanneffekt erzielt werden.

Weiters kann es vorteilhaft sein, wenn der erste Schnürsenkel in einem vom ersten Schnürsenkelabschnitt des ersten Schnürabschnitts in Schuhlängsrichtung beabstandet angeordneten zweiten Schnürsenkelabschnitt einen in Querrichtung bezüglich der Schuhlängsrichtung erstreckenden Längsverlauf zwischen den jeweils auf der linken Schuhseite und der rechten Schuhseite befindlichen ersten Ablenkvorrichtungen aufweist. Damit kann am anderen Ende des ersten Schnürabschnitts ein in etwa in Querrichtung verlaufender sowie kreuzungsfreier Längsverlauf geschaffen werden.

Eine andere alternative Ausführungsform zeichnet sich dadurch aus, dass jede der von den zweiten Ablenkvorrichtungen definierten zweiten Ablenkpositionen jeweils von einem eigenen zweiten Ablenkelement gebildet ist und die zweiten Ablenkelemente hintereinander angeordnete und voneinander beabstandet angeordnet sind. Damit werden gleichzeitig mehrere eigens ausgebildete Ablenkpositionen mittels der Ablenkelemente gebildet.

Eine weitere mögliche und gegebenenfalls alternative Ausführungsform hat die Merkmale, dass die zumindest eine zweite Ablenkvorrichtung mit den mehreren zweiten Ablenkelementen einen zusammengehörigen Bauteil bildet und seitlich der Schuhlängsebene des Schuhkörpers feststehend am Schuhkörper angeordnet ist. So kann eine einfache und stabile Befestigungsmöglichkeit am Schuh geschaffen werden.

Eine weitere Ausbildung sieht vor, dass die zweiten Ablenkelemente der zweiten Ablenkvorrichtungen jeweils hakenförmig oder ösenförmig ausgebildet sind. Damit kann auf unterschiedliche Anwendungsfälle Bedacht genommen werden.

Eine andere Ausführungsform zeichnet sich dadurch aus, dass der zweite Schnürsenkel anschließend an den ersten Schnürsenkelabschnitt des zweiten Schnürabschnitts und nach dessen jeweiliger Ablenkung an einer der zweiten Ablenkvorrichtungen, insbesondere an einer der zweiten Ablenkpositionen oder an einem der zweiten Ablenkelemente, jeweils in Richtung auf die unmittelbar nächste, auf der jeweils gegenüberliegenden linken Schuhseite oder der gegenüberliegenden rechten Schuhseite befindliche weitere zweite Ablenkvorrichtung hin verläuft und jeweils an dieser nachfolgend angeordneten weiteren zweiten Ablenkvorrichtung abgelenkt ist. Damit kann ein schräg verlaufender Längsverlauf des Schnürschenkels geschaffen werden.

Eine weitere bevorzugte Ausführungsform ist dadurch gekennzeichnet, dass der zweite Schnürsenkel in seinem Längsverlauf auf die vom ersten Schnürsenkelabschnitt des zweiten Schnürabschnitts abgewendete Seite jeweils an zumindest einer nachfolgend weiteren, der einander gegenüberliegend angeordneten zweiten Ablenkvorrichtungen von der linken Schuhseite zur rechten Schuhseite und von der rechten Schuhseite zur linken Schuhseite abgelenkt ist. Mit einer mehrfachen sich kreuzenden Schnürsenkelführung kann so ein noch besserer Spanneffekt erzielt werden.

Weiters kann es vorteilhaft sein, wenn der zweite Schnürsenkel in seinem Längsverlauf auf die vom ersten Schnürsenkelabschnitt des zweiten Schnürabschnitts abgewendete Seite jeweils anschließend an seine Ablenkung um eine auf der linken Schuhseite und der rechten Schuhseite befindliche weitere, einander gegenüberliegend angeordnete zweite Ablenkvorrichtung auf jeweils der gleichen Schuhseite hin zu zumindest einer nachfolgend weiteren, der einander gegenüberliegend angeordneten zweiten Ablenkvorrichtungen verlaufend angeordnet ist und jeweils an dieser nachfolgend angeordneten weiteren zweiten Ablenkvorrichtung abgelenkt ist. Damit kann die Verstellbewegung des zweiten Schnürsenkels im zweiten Schnürabschnitt und seinen Ablenkungen an den jeweiligen Ablenkvorrichtungen erleichtert werden. So kann einfach und rasch die Umstellung von der Öffnungsstellung in die Schnürstellung und umgekehrt erfolgen.

Eine andere alternative Ausführungsform zeichnet sich dadurch aus, dass der zweite Schnürsenkel in einem vom ersten Schnürsenkelabschnitt des zweiten Schnürabschnitts in Schuhlängsrichtung beabstandet angeordneten zweiten Schnürsenkelabschnitt einen in Querrichtung bezüglich der Schuhlängsrichtung erstreckenden Längsverlauf zwischen den jeweils auf der linken Schuhseite und der rechten Schuhseite befindlichen zweiten Ablenkvorrichtungen aufweist. Damit kann am anderen Ende des zweiten Schnürabschnitts ein in etwa in Querrichtung verlaufender sowie kreuzungsfreier Längsverlauf geschaffen werden.

Eine weitere mögliche und gegebenenfalls alternative Ausführungsform hat die Merkmale, dass der Betätigungsmechanismus zumindest ein Führungselement im Schaftbereich mit einem in Schuhlängsrichtung verlaufend ausgerichteten Führungskanal umfasst und zumindest das Zugelement der Zugvorrichtung im Führungskanal zu seiner Längsführung darin geführt ist. So kann für die Verstellbewegung des Zugelements ein vor äußeren Einflüssen geschützter Bereich geschaffen werden.

Eine weitere Ausbildung sieht vor, dass der Betätigungsmechanismus eine die Feststellvorrichtung bildende Rastvorrichtung mit zumindest einem ersten Rastelement und zumindest einem damit zusammenwirkenden zweiten Rastelement umfasst, wobei das zumindest eine erste Rastelement am Zugelement und das zumindest eine zweite Rastelement am Führungselement im Schaftbereich an seiner vom Ristbereich abgewendeten Seite angeordnet oder ausgebildet ist. So kann nach einem vorbestimmten relativen Verstellweg und dem damit verbundenen Festziehen der Schnürabschnitte ein sichere Raststellung geschaffen werden.

Eine weitere bevorzugte Ausführungsform ist dadurch gekennzeichnet, dass bei sich in der Schnürstellung des Schuh-Schnürsystem befindlichen ersten und zweiten Schnürabschnitten das zumindest eine erste Rastelement des Zugelements mit zumindest einem zweiten Rastelement des Führungselements in Rasteingriff steht. So kann nach der Zugbewegung der Zugvorrichtung und dem damit einhergehenden Festziehen oder Festspannen eine sichere Lagefixierung erzielt werden.

Eine weitere mögliche und gegebenenfalls alternative Ausführungsform hat die Merkmale, dass das zumindest eine erste Rastelement insbesondere unmittelbar anschließend an das Mitnehmerelement angeordnet ist. So kann in einer kompakten Bauform eine bevorzugt zusammengehörige Baueinheit geschaffen werden.

Eine weitere Ausbildung sieht vor, dass das Zugelement der Zugvorrichtung durch ein flachprofilförmig ausgebildetes Zugband gebildet ist und die Zugvorrichtung weiters ein Griffelement umfasst, wobei das Griffelement an einem dem ersten Endabschnitt gegenüberliegend angeordneten zweiten Endabschnitt des Zugelements angeordnet oder ausgebildet ist. Damit kann ein sicheres Ergreifen und eine rasche Zugbetätigung ermöglicht werden.

Eine andere Ausführungsform zeichnet sich dadurch aus, dass bei sich in der Öffnungsstellung des Schuh-Schnürsystem befindlichen ersten und zweiten Schnürabschnitten sowohl das Mitnehmerelement als auch zumindest das Griffelement außerhalb des Führungskanals und in einer unmittelbar benachbarten Anordnung zum Führungskanal des Führungselements angeordnet sind. Damit kann das für das Zugband des Zugelements in der Öffnungsstellung ein geschützter Längsverlauf sichergestellt werden. Ein Ergreifen des Griffelements wird ermöglicht und es befinden sich auch die beiden Schnürsenkel in deren einander zugewendeten ersten Schnürabschnitt-Endbereichen in einer ungespannten Stellung.

Eine andere Ausführungsform zeichnet sich dadurch aus, dass jeder der endlos ausgebildeten Schnürsenkel einen einander überlappend ausgebildeten Verbindungsabschnitt aufweist, in welchem Verbindungsabschnitt jeweils einander zugewendete Endabschnitte miteinander zugfest verbunden, insbesondere miteinander vernäht, sind. Damit kann im Verbindungsabschnitt eine einfache auszuführende gegenseitige Verbindung geschaffen werden. Darüber hinaus kann so durch den in etwa doppelten Querschnitt eine Rückhalterung am Mitnehmerelement geschaffen werden.

Eine andere alternative Ausführungsform zeichnet sich dadurch aus, dass das Mitnehmerelement zumindest eine Aufnahmetasche umfasst, wobei die zumindest eine Aufnahmetasche an ihren beidseits der Schuhlängsebene befindlichen Aufnahmetaschen-Enden von einer Begrenzungswand begrenzt ist und in jeder der Begrenzungswände zumindest ein die jeweilige Begrenzungswand durchsetzender Aufnahmeschlitz mit einer Schlitzbreite angeordnet oder ausgebildet ist, wobei die Schlitzbreite maximal einer Nennabmessung, insbesondere einem Nenndurchmesser der Schnürsenkel entspricht, und der jeweilige Schnürsenkel in den Aufnahmeschlitzen aufgenommen ist und weiters jeder der Verbindungsabschnitte der endlos ausgebildeten Schnürsenkel in der zumindest einen Aufnahmetasche aufgenommen ist. Die aufeinander abgestimmten Abmessungen des Aufnahmeschlitzes und der Schnürsenkel erleichtert eine sichere Positionierung des Verbindungsabschnitts in der Aufnahmetasche.

Eine weitere mögliche und gegebenenfalls alternative Ausführungsform hat die Merkmale, dass das Mitnehmerelement zumindest einen, bevorzugt jedoch zwei, auf der vom Schuhkörper abgewendeten Seite oder auf der dem Schuhkörper zugewendeten Seite ausgebildeten oder angeordneten Haltehaken umfasst, an welchem zumindest einen Haltehaken jeweils einer der ersten Schnürsenkelabschnitte für eine auf die vom ersten Schnürabschnitt abgewendete Zugrichtung zugfest daran gehalten ist. Durch diese Variante kann ebenfalls eine sichere Einbringung der Zugkraft auf den jeweiligen Schnürsenkel ermöglicht werden.

Schließlich hat eine weitere mögliche und gegebenenfalls alternative Ausführungsform die Merkmale, dass zumindest ein Abdeckelement vorgesehen ist, welches zumindest eine Abdeckelement den zumindest einen Haltehaken des Mitnehmerelements an seiner Hakenseite abdeckt. Damit kann ein unbeabsichtigtes Lösen aus Aushängen des zumindest einen am Haltehaken gehaltenen Schnürsenkelabschnitts verhindert werden. Dies insbesondere in der ungespannten Stellung der Schnürsenkel.

Zum besseren Verständnis der Erfindung wird diese anhand der nachfolgenden Figuren näher erläutert.

Es zeigen jeweils in stark vereinfachter, schematischer Darstellung:
- Fig. 1: einen als Stiefel ausgebildeten rechten Schuh, in Seitenansicht;
- Fig. 2: den Schuh nach Fig. 1, in Frontalansicht von vorne;
- Fig. 3: den Betätigungsmechanismus mit der Zugvorrichtung und dem Führungselement, in voneinander distanzierter Anordnung, in Frontalansicht;
- Fig. 4: ein Teilabschnitt der Zugvorrichtung im Bereich des Mitnehmerelements und den ersten Rastelementen, bei abgehobenem Abdeckelement sowie in Frontalansicht;
- Fig. 5: eine andere Ausbildung des Mitnehmerelements, im Längsschnitt;
- Fig. 6: den ersten Schnürabschnitt in Draufsicht, ohne Schuh mit einer möglichen Anordnung der ersten Ablenkvorrichtungen, in stilisierter Darstellung;
- Fig. 7: einen weiteren ersten Schnürabschnitt in Draufsicht, ohne Schuh mit anderen möglichen Anordnungen der ersten Ablenkvorrichtungen, in stilisierter Darstellung;
- Fig. 8: den zweiten Schnürabschnitt in Ansicht, ohne Schuh mit einer möglichen Anordnung der zweiten Ablenkvorrichtungen, in stilisierter Darstellung;
- Fig. 9: einen weiteren zweiten Schnürabschnitt in Ansicht, ohne Schuh mit anderen Anordnungsmöglichkeiten der zweiten Ablenkvorrichtungen, in stilisierter Darstellung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Der Begriff "insbesondere" wird nachfolgend so verstanden, dass es sich dabei um eine mögliche speziellere Ausbildung oder nähere Spezifizierung eines Gegenstands oder eines Verfahrensschritts handeln kann, aber nicht unbedingt eine zwingende, bevorzugte Ausführungsform desselben oder eine zwingende Vorgehensweise darstellen muss.

Im Einsatzfall soll der Benutzer des Schuhs rasch in diesen einsteigen und auch am Fuß mit einer einzigen Zugbewegung festspannen oder festziehen zu können. Da Personen bei gleicher Fußlänge unterschiedlich große Fußquerschnitte und/oder Wadenabmessungen haben, ist bei zueinander je Schuhgröße gleicher Ausführungsbildung trotzdem eine individuelle Anpassung ermöglicht werden, um so ohne zusätzlichen Einstellaufwand das Schnürsystem von der Öffnungsstellung in die feste Schnürstellung verstellen zu können.

In den Fig. 1 bis 4 ist ein Schuh 1 gezeigt, welcher bevorzugt als Stiefel, insbesondere als Einsatzstiefel für den Feuerwehreinsatz oder Rettungseinsatz, ausgebildet ist. Im Einsatzfall soll es dem Benutzer / der Benutzerin einfach ermöglicht werden, in den Schuh einzusteigen und diesen dann sehr rasch am Fuß durch Festziehen eines Schuh-Schnürsystem 2 befestigen und halten zu können. Der dargestellte Schuh 1 ist für die Aufnahme eines rechten Fußes des Benutzers vorgesehen. Alle nachfolgenden Lageangaben beziehen sich auf den rechten Schuh 1, wobei die beschriebenen Ausbildungen analog auf den linken Schuh zu übertragen sind.

Derartige als Stiefel ausgebildete Schuhe 1 umfassen einen Schuhkörper 3, welcher zumindest einen Zehenbereich 4, einen Fußbereich 5, einen Schaftbereich 6, einen Ristbereich 7 und einen Fersenbereich 8 umfasst bzw. definiert. Der Fußbereich 5 dient zum Aufnehmen des Fu-βes und der Schaftbereich 6 ist zum Abdecken zumindest eines Teilabschnitts eines Schienbeins des Benutzers vorgesehen. Ausgehend vom Ristbereich 7 kann im Bereich der Vorderseite des Schaftbereichs 6, also jenem Bereich bzw. Abschnitt, welcher dem Zehenbereich 4 zugewendet ist, ein sogenannter Zungenabschnitt 9 ausgebildet oder angeordnet sein. Zumeist ist der Zungenabschnitt 9 Bestandteil des Schaftbereichs 6, und stellt eine Erweiterung zum leichteren Einsteigen in den Schuh 1 dar.

Der Schuhkörper 3 definiert seinerseits eine Schuhbreite 10, Schuhlängsrichtung 11 und eine Schuhlängsebene 12. Die Schuhlängsebene 12 ist in etwa in der Schuhmitte sowie sich zwischen dem Zehenbereich 4 und dem Fersenbereich 8 erstreckend angeordnet. Damit kann der Schuh 1 in eine bezüglich der Schuhlängsebene 12 links befindliche Schuhseite 13 und in eine bezüglich der Schuhlängsebene 12 rechts befindliche Schuhseite 14 gedanklich aufgeteilt werden. Die Angaben zu den beiden Schuhseiten beziehen sich auf den Schuh 1 bei üblicher Gehrichtung vom Benutzer aus betrachtet. Die Schuhlängsrichtung 11 ist grundsätzlich in Richtung zwischen dem Zehenbereich 4 und dem Fersenbereich 8 erstreckend ausgerichtet, wobei bei aufrechter Standposition des Schuhs 1 die Längserstreckung auch in Richtung des Schaftbereichs 6 verstanden wird. Die Schuhbreite 10 erstreckt sich in Querrichtung bezüglich der Schuhlängsrichtung 11 und/oder der Schuhlängsebene 12. Die zuvor angegebenen Schuhbereiche des Schuhkörpers 3, nämlich der Zehenbereich 4, der Fußbereich 5, der Schaftbereich 6, der Ristbereich 7 und der Fersenbereich 8 bilden ihrerseits jeweils auch körperliche Schuhkomponenten bzw. Schuh-Körperteile aus.

Am Schuh 1 ist weiters das Schuh-Schnürsystem 2 vorgesehen. Mit diesem kann der Schuh 1 von einer erweiterten Einstiegsstellung in eine dazu engere Tragestellung am Fuß des Benutzers und vice versa verstellt werden. Dazu umfasst das Schuh-Schnürsystem 2 im vorliegend gezeigten Ausführungsbeispiel einen ersten Schnürabschnitt 15 und einen zweiten Schnürabschnitt 16.

Nachfolgend wird die Schnürabschnitte 15 und 16 näher und detaillierter beschrieben. Der erste Schnürabschnitt 15 umfasst ein in einer vorbestimmten, fixen Länge ausgebildetes erstes Schnürsenkel 17 sowie mehrere erste Ablenkvorrichtungen 18, 18-1. Die ersten Ablenkvorrichtungen 18, 18-1 sind jeweils beidseits der Schuhlängsebene 12 und in Richtung der Schuhbreite 10 einander gegenüberliegend an der linken Schuhseite 13 und an der rechten Schuhseite 14 angeordnet. Der erste Schnürsenkel 17 ist in seinem Längsverlauf jeweils an den einander gegenüberliegend angeordneten ersten Ablenkvorrichtungen 18, 18-1 abgelenkt, wobei der Schnürsenkelverlauf nachfolgend noch näher beschrieben wird. Es werden grundsätzlich alle sich im ersten Schnürabschnitt 15 befindlichen ersten Ablenkvorrichtungen 18 jeweils mit dem gleichen Bezugszeichen versehen, wobei eine unterschiedliche Ausbildung durch eine nachgestellte Variationszahl erkenntlich ist.

Der zweite Schnürabschnitt 16 umfasst ebenfalls ein in einer vorbestimmten, fixen Länge ausgebildetes zweites Schnürsenkel 19 sowie mehrere zweite Ablenkvorrichtungen 20, 20-1. Es sind auch die zweiten Ablenkvorrichtungen 20, 20-1jeweils beidseits der Schuhlängsebene 12 und in Richtung der Schuhbreite 10 einander gegenüberliegend an der linken Schuhseite 13 und an der rechten Schuhseite 14 angeordnet. Der zweite Schnürsenkel 19 ist in seinem Längsverlauf jeweils an den einander gegenüberliegend angeordneten zweiten Ablenkvorrichtungen 20, 20-1 abgelenkt, wobei der Schnürsenkelverlauf nachfolgend noch näher beschrieben wird. Es werden grundsätzlich alle sich im zweiten Schnürabschnitt 16 befindlichen zweiten Ablenkvorrichtungen 20 jeweils mit dem gleichen Bezugszeichen versehen, wobei auch hier eine unterschiedliche Ausbildung durch eine nachgestellte Variationszahl erkenntlich ist.

Weiters umfasst das Schuh-Schnürsystem 2 einen Betätigungsmechanismus 21, welcher zumindest eine Zugvorrichtung 22 mit einem Zugelement 23, zumindest ein Mitnehmerelement 24 und eine Feststellvorrichtung 25 zur relativen Positionierung des Zugelements 23 bezüglich des Schuhkörpers 3 umfasst. Das zumindest eine Zugelement 23 ist bevorzugt bzw. überwiegend in Richtung der Schuhlängsrichtung 11 im Bereich der Schuhlängsebene 12 verlaufend angeordnet. Mittels des Betätigungsmechanismus 21 sind sowohl der erste Schnürabschnitt 15 als auch der zweite Schnürabschnitt 16 des Schuh-Schnürsystems 2 gemeinsam und gleichzeig von einer Öffnungsstellung zu einer Schnürstellung und vice versa verstellbar. Dies bei entsprechende Betätigung des Betätigungsmechanismus 21.

Weiters ist vorgesehen, dass der erste Schnürabschnitt 15 und der zweite Schnürabschnitt 16 in Schuhlängsrichtung 11 aufeinanderfolgend und hintereinander angeordnet sind. Der erste Schnürabschnitt 15 bildet an seiner dem zweiten Schnürabschnitt 16 zugewendeten Seite einen ersten Schnürabschnitt-Endbereich 26 aus, wobei der zweite Schnürabschnitt 16 an seiner dem ersten Schnürabschnitt 15 zugewendeten Seite einen weiteren ersten Schnürabschnitt-Endbereich 27 aus. Die beiden ersten Schnürabschnitt-Endbereiche 26 und 27 sind einander zugewendet angeordnet. Der erste Schnürsenkel 17 des ersten Schnürabschnitts 15 bildet an einem dem zweiten Schnürabschnitt 16 zugewendeten ersten Schnürabschnitt-Endbereich 26 einen sich zwischen den beidseits der Schuhlängsebene 12 sowie einander gegenüberliegend befindlichen ersten Ablenkvorrichtungen 18-1 erstreckenden ersten Schnürsenkelabschnitt 28 aus.

Der zweite Schnürsenkel 19 des zweiten Schnürabschnitts 16 bildet seinerseits an einem dem ersten Schnürabschnitt 15 zugewendeten ersten Schnürabschnitt-Endbereich 27 einen sich zwischen den beidseits der Schuhlängsebene 12 sowie einander gegenüberliegend befindlichen zweiten Ablenkvorrichtungen 20-1 erstreckenden weiteren ersten Schnürsenkelabschnitt 29 aus. Im Bereich der einander zugewendeten ersten Schnürabschnitt-Endbereiche 26 und 27 mit den jeweils dort befindlichen ersten Schnürsenkelabschnitten 28 und 29 ist vorgesehen, dass zum gleichzeitigen Festziehen der beiden Schnürabschnitte 15 und 16 diese zugfest mittels des Mitnehmerelements 24 am Zugelement 23 des Betätigungsmechanismus 21 gehalten sind.

Die beiden endlos mit einer fixen Länge ausgebildeten Schnürsenkel 17 und 19 sind derart am Schuh 1 angeordnet, dass diese je nach Bedarf und aufzunehmender Fußgröße vom Benutzer voreingestellt an den ersten Ablenkvorrichtungen 18-1 und/oder den zweiten Ablenkvorrichtungen 20-1 umgelenkt oder abgelenkt werden. Um eine voreinstellbare Weiteneinstellung oder Weitenanpassung bedarfsweise und individuell durchführen zu können, ist bei jenen zwei einander gegenüberliegend angeordneten ersten Ablenkvorrichtungen 18-1, an welchen jeweils der erste Schnürsenkelabschnitt 28 des ersten Schnürabschnitts 15 abgelenkt ist, vorgesehen, dass die ersten Ablenkvorrichtungen 18-1 jeweils mehrere hintereinander angeordnete und voneinander beabstandete erste Ablenkpositionen 30 definieren. Die mehreren ersten Ablenkpositionen 30 können z.B. dadurch realisiert werden, dass jede der von den ersten Ablenkvorrichtungen 18-1 definierten ersten Ablenkpositionen 30 jeweils von einem eigenen ersten Ablenkelement 31 gebildet ist und die ersten Ablenkelemente 31 hintereinander und voneinander beabstandet angeordnet sind. Das "hintereinander" bezieht sich auf eine Ausrichtung in Richtung der Schuhbreite 10, dies auch in einem gewölbten Längsverlauf. Dabei können die beiden ersten Ablenkvorrichtungen 18-1 mit den mehreren ersten Ablenkelementen 31 jeweils einen zusammengehörigen Bauteil bilden. Dieser könnte z.B. aus einem Kunststoffmaterial oder einem Metall-Umformteil gebildet sein. Die beiden ersten Ablenkvorrichtungen 18-1 sind jeweils seitlich der Schuhlängsebene 12 des Schuhkörpers 3 feststehend am Schuhkörper 3 angeordnet, insbesondere daran mittels einer Nietung befestigt. Die ersten Ablenkelemente 31 der ersten Ablenkvorrichtungen 18-1 können z.B. jeweils hakenförmig oder ösenförmig ausgebildet sein.

Unabhängig davon wäre es aber auch möglich, die mehreren ersten Ablenkpositionen 30 an den ersten Ablenkvorrichtungen 18-1 jeweils dadurch zu realisieren, dass nur ein erstes Ablenkelement 31 vorgesehen ist und dieses entlang einer in einem Grundkörper ausgebildeten Führung verstellbar ist und in vorgesehenen Rastpositionen ortsfest positioniert werden kann, wobei der Grundkörper am Schuh 1 befestigt ist.

Zusätzlich oder unabhängig davon können auch zur bedarfsweise und individuellen Weitenanpassung oder Weiteneinstellung des zweiten Schnürabschnitts 16 bei jenen zwei einander gegenüberliegend angeordneten zweiten Ablenkvorrichtungen 20-1, an welchen jeweils der erste Schnürsenkelabschnitt 29 des zweiten Schnürabschnitts 16 abgelenkt ist, jeweils mehrere hintereinander angeordnete und voneinander beabstandete zweite Ablenkpositionen 32 vorgesehen sein. Die jeweils mehreren hintereinander angeordneten und voneinander beabstandeten zweiten Ablenkpositionen 32 können z.B. auch jeweils von einem eigenen zweiten Ablenkelement 33 gebildet sein, wobei die mehreren zweiten Ablenkelemente 33 hintereinander angeordnete und voneinander beabstandet angeordnet sind. Das "hintereinander" bezieht sich auf eine Ausrichtung in Richtung der Schuhbreite 10, dies auch in einem gewölbten Längsverlauf. Die beiden zweiten Ablenkvorrichtungen 20-1 mit den mehreren zweiten Ablenkelementen 33 können ebenfalls jeweils einen zusammengehörigen Bauteil bilden. Dieser könnte z.B. aus einem Kunststoffmaterial oder einem Metall-Umformteil gebildet sein. Die zweiten Ablenkvorrichtungen 20-1 sind jeweils seitlich der Schuhlängsebene 12 des Schuhkörpers 3 feststehend an diesem angeordnet, insbesondere daran mittels einer Nietung befestigt. Die zweiten Ablenkelemente 33 der zweiten Ablenkvorrichtungen 20-1 können z.B. jeweils hakenförmig oder ösenförmig ausgebildet sein.

Zur persönlichen und bedarfsmäßigen Weiteneinstellung des Schuh-Schnürsystems 2 ist der erste Schnürsenkel 17 wahlweise auf jeder der Schuhseiten 13 an jeweils einer der ausgewählten und hintereinander angeordneten ersten Ablenkpositionen 30 abgelenkt oder umgelenkt geführt. Dazu ist z.B. eines der ersten Ablenkelemente 31 auszuwählen oder dieses an die dafür vorgesehene Rastposition zu verbringen.

Gleiches kann auch für den zweiten Schnürsenkel 19 gelten. Der zweite Schnürsenkel 19 ist wahlweise auf jeder der Schuhseiten 13 an jeweils einer der ausgewählten und hintereinander angeordneten zweiten Ablenkpositionen 32 abgelenkt oder umgelenkt.

Bevorzugt sind die beiden einander zugewendeten ersten Schnürsenkelabschnitte 28 und 29 des ersten Schnürabschnitts 15 und des zweiten Schnürabschnitts 16 im Ristbereich 7 des Schuhkörpers 3 verlaufend angeordnet. Im ungespannten Zustand, nämlich der Öffnungsstellung, des Schuh-Schnürsystems 2 verlaufen die beiden ersten Schnürsenkelabschnitte 28 und 29 in Richtung der Schuhbreite 10 und damit in etwa in Querrichtung bezüglich der Schuhlängsebene 12. Der erste Schnürabschnitt 15 ist ausgehend vom Ristbereich 7 in Richtung auf den Zehenbereich 4 erstreckend angeordnet. Der zweite Schnürabschnitt 16 ist ausgehend vom Ristbereich 7 auf die vom Zehenbereich 4 abgewendete Seite erstreckend angeordnet.

Nachfolgend werden mögliche Längsverläufe der beiden Schnürsenkel 17 und 19 beschrieben, wobei dies jeweils ausgehend von den jeweiligen ersten Schnürabschnitt-Endbereichen 26 und 27 erfolgt.

Der erste Schnürsenkel 17 verläuft anschließend an den ersten Schnürsenkelabschnitt 28 des ersten Schnürabschnitts 15 und nach dessen jeweiliger Ablenkung an einer der ersten Ablenkpositionen 30, insbesondere um eines der ersten Ablenkelemente 31, jeweils hin in Richtung auf die unmittelbar nächste, auf der jeweils gegenüberliegenden linken Schuhseite 13 oder auf der gegenüberliegenden rechten Schuhseite 14 befindliche weitere erste Ablenkvorrichtung 18. Der erste Schnürsenkel 17 ist dann jeweils an dieser nachfolgend angeordneten weiteren ersten Ablenkvorrichtung 18 abgelenkt.

Nachfolgend kann der erste Schnürsenkel 17 in seinem Längsverlauf auf die vom ersten Schnürsenkelabschnitt 28 des ersten Schnürabschnitts 15 abgewendete Seite jeweils an zumindest einer nachfolgend weiteren, der einander gegenüberliegend angeordneten ersten Ablenkvorrichtungen 18 von der linken Schuhseite 13 zur rechten Schuhseite 14 und von der rechten Schuhseite 14 zur linken Schuhseite 13 abgelenkt sein. Weiters bildet der erste Schnürabschnitt 15 an seiner dem ersten Schnürabschnitt-Endbereich 26 gegenüberliegenden Seite einen zweiten Schnürabschnitt-Endbereich 34 aus. Es wäre auch möglich, auf die unmittelbar zuvor beschriebene weitere Ablenkung und das Vorsehen der nachfolgend weiteren, einander gegenüberliegend angeordneten ersten Ablenkvorrichtungen 18 zu verzichten und den ersten Schnürabschnitt-Endbereich 26 unmittelbar nach der ersten Ablenkung an den ersten Ablenkvorrichtungen 18 anzuordnen.

Der erste Schnürabschnitt 15 bildet an seiner dem ersten Schnürsenkelabschnitt 28 abgewendeten Seite, nämlich dem zweiten Schnürabschnitt-Endbereich 34, einen zweiten Schnürsenkelabschnitt 35 aus. Im Bereich des zweiten Schnürsenkelabschnitts 35 weist der erste Schnürsenkel 17 nach seiner letzten Ablenkung oder Umlenkung um die beiden einander gegenüberliegenden ersten Ablenkvorrichtungen 18 einen sich in Richtung der Schuhbreite 10 verlaufenden und somit einen sich zwischen der linken Schuhseite 13 und der rechten Schuhseite erstreckenden Längsverlauf auf, welcher sich in Querrichtung bezüglich der Schuhlängsrichtung 11 erstreckt.

Der Längsverlauf des zweiten Schnürsenkels 19 verläuft anschließend an den ersten Schnürsenkelabschnitt 29 des zweiten Schnürabschnitts 16 und nach dessen jeweiliger Ablenkung an einer der zweiten Ablenkpositionen 32, insbesondere um eines der zweiten Ablenkelemente 33, jeweils hin in Richtung auf die unmittelbar nächste, auf der jeweils gegenüberliegenden linken Schuhseite 13 oder der gegenüberliegenden rechten Schuhseite 14 befindliche weitere zweite Ablenkvorrichtung 20. Der zweite Schnürsenkel 19 ist an der jeweils nachfolgend angeordneten weiteren zweiten Ablenkvorrichtung 20 abgelenkt oder umgelenkt.

Je nach Schafthöhe des Schaftbereichs 6 kann der Längsverlauf des zweiten Schnürsenkels 19 variieren. Im vorliegenden Ausführungsbeispiel ist vorgesehen, dass der zweite Schnürsenkel 19 in seinem Längsverlauf auf die vom ersten Schnürsenkelabschnitt 29 des zweiten Schnürabschnitts 16 abgewendete Seite jeweils anschließend an seine Ablenkung um eine auf der linken Schuhseite 13 und der rechten Schuhseite 14 befindliche weitere, einander gegenüberliegend angeordnete zweite Ablenkvorrichtung 20 auf jeweils der gleichen Schuhseite 13, 14 hin zu zumindest einer nachfolgend weiteren, der einander gegenüberliegend angeordneten zweiten Ablenkvorrichtungen 20 verlaufend angeordnet ist. Damit wird ein in Richtung der Schafthöhe und somit in Richtung der Schuhlängsrichtung 11 verlaufender Längsverlauf geschaffen. Der zweite Schnürsenkel 19 ist dann an den an beiden Schuhseiten 13 und 14 befindlichen, einander gegenüberliegend angeordneten weiteren zweiten Ablenkvorrichtungen 20 abgelenkt. In diesem Abschnitt des zweiten Schnürabschnitts 16 bildet dieser an seiner dem ersten Schnürabschnitt-Endbereich 27 gegenüberliegenden Seite einen zweiten Schnürabschnitt-Endbereich 36 aus.

Der zweite Schnürabschnitt 16 bildet an seiner dem ersten Schnürsenkelabschnitt 29 abgewendeten Seite, nämlich dem zweiten Schnürabschnitt-Endbereich 36, einen zweiten Schnürsenkelabschnitt 37 aus. Im Bereich des zweiten Schnürsenkelabschnitts 37 weist der zweite Schnürsenkel 19 nach seiner letzten Ablenkung oder Umlenkung um die beiden einander gegenüberliegenden zweiten Ablenkvorrichtungen 20 einen in Richtung der Schuhbreite 10 verlaufenden und somit einen sich zwischen der linken Schuhseite 13 und der rechten Schuhseite erstreckenden Längsverlauf auf, welcher sich in Querrichtung bezüglich der Schuhlängsrichtung 11 erstreckt.

Zusätzlich könnte noch vorgesehen sein, dies noch bevor der zweite Schnürsenkel 19 den zuvor beschriebenen zweiten Schnürsenkelabschnitt 37 im Bereich des zweiten Schnürabschnitt-Endbereichs 36 ausbildet, dass der zweite Schnürsenkel 19 in seinem Längsverlauf auf die vom ersten Schnürsenkelabschnitt 29 des zweiten Schnürabschnitts 16 abgewendete Seite jeweils an zumindest einer nachfolgend weiteren, der einander gegenüberliegend angeordneten zweiten Ablenkvorrichtungen 20 von der linken Schuhseite 13 zur rechten Schuhseite 14 und von der rechten Schuhseite 14 zur linken Schuhseite (13) abgelenkt ist.

Zur Betätigung der beiden Schnürabschnitte 15 und 16 ist der zuvor angeführte Betätigungsmechanismus 21 vorgesehen. Nachfolgend wird das vorliegende Ausführungsbeispiel des Betätigungsmechanismus 21 näher beschrieben, wobei dies aus einer Zusammenschau der Fig. 1 bis 4 zu ersehen ist.

Der Betätigungsmechanismus 21 umfasst zumindest ein Führungselement 38 mit einem in Schuhlängsrichtung 11 verlaufend ausgerichteten Führungskanal 39. Das Führungselement 38 ist im vorderen, dem Zehenbereich 4 zugewendeten Abschnitt des Schaftbereichs 6 am Schuh 1 bevorzugt feststehend befestigt und von einem eigenständigen Bauteil gebildet. Das Zugelement 23 der Zugvorrichtung 22 ist im Führungskanal 39 zu seiner Längsführung darin geführt aufgenommen.

Weiters umfasst der Betätigungsmechanismus 21 die Feststellvorrichtung 25, welche im vorliegenden Ausführungsbeispiel von einer Rastvorrichtung 40 gebildet ist. Die Rastvorrichtung 40 umfasst ihrerseits zumindest ein erstes Rastelement 41 und zumindest ein damit zusammenwirkendes zweites Rastelement 42. Das zumindest eine erste Rastelement 41 ist am Zugelement 23 und das zumindest eine zweite Rastelement 42 ist am Führungselement 38 an seiner vom Ristbereich 7 abgewendeten Seite angeordnet oder ausgebildet.

Das zumindest eine erste Rastelement 41 ist bevorzugt unmittelbar anschließend an das Mitnehmerelement 24 angeordnet, wobei bevorzugt das Mitnehmerelement 24 und das zumindest eine erste Rastelement 41 einen gemeinsamen und zusammengehörigen Bauteil bilden können. Das Zugelement 23 der Zugvorrichtung 22 ist zumeist durch ein flachprofilförmig ausgebildetes Zugband gebildet, welches zugfest, jedoch zumeist biegeschlaff ausgebildet ist. Die Zugvorrichtung 22 umfasst weiters ein Griffelement 43 zur einfacheren Erfassung und Betätigung des Zugelements 23 gemeinsam mit den daran gehaltenen Schnürsenkeln 17, 19 im Bereich von deren ersten Schnürsenkelabschnitten 28, 29.

Jeder der beiden endlos ausgebildeten Schnürsenkel 17, 19 weist einen einander überlappend ausgebildeten Verbindungsabschnitt 44 auf, in welchem jeweils einander zugewendete Endabschnitte miteinander zugfest verbunden sind, insbesondere miteinander vernäht sind. Der Einfachheit halber wird bei jedem der Schnürsenkel 17, 19 der Verbindungsabschnitt mit dem gleichen Bezugszeichen versehen. Die Verbindungsabschnitte 44 sind bevorzugt im Bereich der ersten Schnürsenkelabschnitte 28, 29 angeordnet oder ausgebildet.

Das Mitnehmerelement 24 bildet oder umfasst zumindest eine Aufnahmetasche 45, wie dies am besten aus der Fig. 4 zu ersehen ist. Bei dieser Darstellung ist ein Abdeckelement bereits entfernt worden, um die Sichtbarkeit zu verbessern. Das Abdeckelement dient dazu Bevorzugt wird jedoch für jedes der beiden Schnürsenkel 17, 19 eine eigene Aufnahmetasche 45 zur Aufnahme des jeweiligen Verbindungsabschnitts 44 vorgesehen. Die zumindest eine Aufnahmetasche 45 ist zumindest an ihren beidseits der Schuhlängsebene 12 befindlichen Aufnahmetaschen-Enden 46 von einer Begrenzungswand 47 begrenzt. In jeder der Begrenzungswände 47 ist zumindest ein die jeweilige Begrenzungswand 47 durchsetzender Aufnahmeschlitz 48 mit einer vorbestimmten und auf den jeweiligen Schnürsenkel 17, 19 abgestimmten Schlitzbreite angeordnet oder ausgebildet. Die Schlitzbreite entspricht bevorzugt maximal einer Nennabmessung, insbesondere einem Nenndurchmesser der Schnürsenkel 17, 19. In der zumindest einen Aufnahmetasche 45 ist der oder sind die Verbindungsabschnitte 44 der endlos ausgebildeten Schnürsenkel 17, 19 entweder gemeinsam oder jeweils in einer eigenen Aufnahmetasche 45 aufgenommen. Damit kann ein Herausrutschen des oder der Verbindungsabschnitte 44 aus der jeweiligen Aufnahmetasche 45 verhindert werden.

Das Zugelement 23 der Zugvorrichtung 22 ist bevorzugt durch ein flachprofilförmig ausgebildetes Zugband gebildet, welches zugfest oder zugsteif ausgebildet ist. Weites soll das Zugband biegeschlaff ausgebildet sein. Das Griffelement 43 ist an einem dem ersten Endabschnitt gegenüberliegend angeordneten zweiten Endabschnitt des Zugelements 23, insbesondere des Zugbands, angeordnet oder ausgebildet. Der erste Endabschnitt ist dem Ristbereich 7 zugewendet, wobei der zweite Endabschnitt dem Benutzer zugewendet ist, um diesem das Ergreifen oder Erfassen zu erleichtern.

Die Länge des Zugbands ist so gewählt, dass bei sich in der Öffnungsstellung des Schuh-Schnürsystem 2 befindlichen ersten und zweiten Schnürabschnitten 15, 16 sowohl das Mitnehmerelement 24 als auch zumindest das Griffelement 43 außerhalb des Führungskanals 39 des Führungselements 38 angeordnet sind. Bevorzugt befinden sich das Mitnehmerelement 24 und auch das Griffelement 43 in einer unmittelbar benachbarten Anordnung zum Führungskanal 39 des Führungselements 38. Der Führungskanal 39 oder ein Teilabschnitt desselben kann direkt vom Führungselement 38 ausgebildet oder definiert sein. Es kann aber auch der Führungskanal 39 oder ein Teilabschnitt desselben zwischen dem Führungselement 38 und dem Schaft des Schuhs 1 ausgebildet sein.

Befindet sich hingegen das Schuh-Schnürsystem 2 mit den ersten und zweiten Schnürabschnitten 15, 16 in deren Schnürstellung, ist der erste Endabschnitt des Zugelements 23, an welchem sich das Mitnehmerelement 24 und auch das zumindest eine erste Rastelement 41 der Rastvorrichtung 40 befindet, zumindest zum überwiegenden Teil durch den Führungskanal 39 hindurch bewegt worden. Im Zuge dieser relativen Verstellbewegung zwischen dem ortsfesten Führungselement 38 und dem Zugelement 23 kann das zumindest eine erste Rastelement 41 der Rastvorrichtung 40 mit dem zumindest einen zweiten Rastelement 42, welches am Führungselement 38 angeordnet oder ausgebildet ist, in Rasteingriff gebracht werden.

Bevorzugt sind mehrere erste Rastelemente 41 in Form einer Rastleiste vorgesehen. Das zweite Rastelement 42 kann z.B. als federbelasteter oder selbsttätig in die Raststellung rückstellbarer Rasthebel ausgebildet sein. Dabei kann es sich auch um eine Rastschnalle handeln. Zum Lösen der Raststellung ist das erste zweite Rastelement 42 außer Eingriff mit dem ersten Rastelement 41 zu bringen, wobei dies mit einer einfachen Schwenkbewegung realisiert werden kann. Befinden sich beide Rastelemente 41 und 42 miteinander in Rasteingriff, ist das Zugelement 23 zwischenzeitlich ortsfest positioniert und die beiden Schnürabschnitten 15, 16 befinden sich in der Schnürstellung. Das Zugelement 23 mitsamt dem Griffelement 43 ragt weitgehendst oder zu einem überwiegenden Längenanteil über das Führungselement 38 hinaus. Um eine lose Anordnung zumindest des Griffelements 43 zu vermeiden, kann eine Kopplungsanordnung 49 zwischen dem Griffelement 43 und dem Führungselement 38 vorgesehen werden. Am Griffelement 43 ist dazu zumindest ein erstes Kopplungselement 50 und am Führungselement 38 zumindest ein zweites Kopplungselement 51 vorgesehen. Bei diesem Ausführungsbeispiel sind zwei einander gegenüberliegend angeordnete hakenförmig ausgebildete erstes Kopplungselemente 50 am Griffelement 43 angeordnet oder ausgebildet. Das zweite Kopplungselement 51 ist von einem Schlitz bzw. einem Durchbruch im Führungselement 38 gebildet.

Wird der Rasteingriff gelöst, kommen die beiden Rastelemente 41 und 42 außer Rasteingriff und das Zugelement 23 mitsamt dem Mitnehmerelement 24 wird in Richtung auf den Ristbereich 7 zumeist durch die Vorspannung der beiden Schnürabschnitte 15, 16 selbsttätig zurück verstellt. In dieser Öffnungsstellung kann der Benutzer den Schuh 1 von seinem Fuß abnehmen.

Das Mitnehmerelement 24 könnte aber auch anstatt der zuvor beschriebenen zumindest einen Aufnahmetasche 45 zumindest einen Haltehaken 52, bevorzugt jedoch für beide Schnürsenkel 17, 19 jeweils einen eigenen Haltehaken 52 aufweisen. Diese Ausführung ist in der Fig. 5 vereinfacht dargestellt. Der oder die Haltehaken 52 können dabei auf der dem Schuh 1 zugewendeten Seite und/oder auf der vom Schuh 1 abgewendeten Seite ausgebildet oder angeordnet sein. An dem oder den Haltehaken 52 ist jeweils einer der ersten Schnürsenkelabschnitte 28, 29 für eine auf die vom ersten Schnürabschnitt 15 abgewendete Zugrichtung zugfest daran gehalten.

In den Fig. 4 und 5 ist noch dargestellt, dass zwischen dem Mitnehmerelement 24 und den ersten Rastelementen 41 der Rastvorrichtung 40 ein Anschlagelement 53 vorgesehen sein kann. Das Anschlagelement 53 dient dazu, das Ausmaß der Verstellbewegung der Zugvorrichtung 22 relativ bezüglich des Führungselements 38 zu begrenzen. Damit kann der maximal mögliche Verstellweg begrenzt werden.

Um ein unbeabsichtigtes Lösen aus Aushängen der jeweils an dem zumindest einen Haltehaken 52 gehaltenen ersten Schnürsenkelabschnitte 28, 29 zu verhindern, kann zumindest ein Abdeckelement 54 vorgesehen sein. Das zumindest eine Abdeckelement 54 deckt den zumindest einen Haltehaken 52 im Bereich seiner Hakenseite ab. Dies ist in strichlierten Linien in der Fig. 5 angedeutet.

Es sei abschließend darauf hingewiesen, dass es sich bei dem gezeigten Schuh 1 mit seinem Schuh-Schnürsystem 2 um ein mögliches Ausführungsbeispiel der Anordnung desselben handelt. Die Anzahl und Anordnung der ersten Ablenkvorrichtung 18-1 und/oder der zweiten Ablenkvorrichtung 20-1 mit den jeweils mehreren hintereinander angeordneten und voneinander beabstandeten ersten Ablenkpositionen 30 und/oder zweiten Ablenkpositionen 32 ist nur beispielhaft gezeigt.

Es kann z.B. bei nur einem der Schnürabschnitte 15, 16 die jeweilige Ablenkvorrichtung 18-1, 20-1 vorgesehen sein. Weiters ist es möglich, dass bei jedem der Schnürabschnitte 15, 16 zumindest eine der jeweiligen Ablenkvorrichtungen 18-1, 20-1 vorgesehen ist. Es besteht dabei die Möglichkeit z.B. nur auf einer der Schuhseiten 13 oder 14 die jeweilige Ablenkvorrichtung 18-1, 20-1 vorzusehen.

Die zumindest eine jeweilige Ablenkvorrichtung 18-1, 20-1 muss nicht im Ristbereich 7 bzw. im Übergangsbereich hin zum Schaftbereich 6 angeordnet sein. Es wäre auch möglich, die zumindest eine jeweilige Ablenkvorrichtung 18-1, 20-1 an jeder beliebig anderen Stelle, wo ansonsten eine der ersten Ablenkvorrichtungen 18 und/oder eine der zweiten Ablenkvorrichtungen 20 mit nur einem Ablenkelement befindlich ist, eine der Ablenkvorrichtung 18-1, 20-1 mit den jeweils mehreren hintereinander angeordneten und voneinander beabstandeten ersten Ablenkpositionen 30 und/oder zweiten Ablenkpositionen 32 anzuordnen.

In der Fig. 6 ist lediglich der erste Schnürabschnitt 15 mit dessen ersten Schnürsenkel 17 und der einfachsten Anordnung der ersten Ablenkvorrichtungen 18, 18-1 ohne Schuh 1 und ohne Betätigungsmechanismus 21 stilisiert dargestellt.

Es hier gezeigt, dass die erste Ablenkvorrichtung 18-1 mit den mehreren ersten Ablenkpositionen 30 an nur einer der beiden Schuhseiten 13, 14 im Bereich des ersten Schnürabschnitt-Endbereichs 26 den ersten Schnürsenkelabschnitt 28 des ersten Schnürabschnitts 15 ablenkt. So kann die erste Ablenkvorrichtung 18-1 mit den mehreren ersten Ablenkpositionen 30 entweder schuhinnenseitig oder schuhaußenseitig am Schuhkörper 3 befestigt sein. Im gezeigten Ausführungsbeispiel bei einem rechten Schuh 1 ist die erste Ablenkvorrichtung 18-1 mit den mehreren ersten Ablenkpositionen 30 schuhaußenseitig an der rechten Schuhseite 14 angeordnet und deshalb in vollen Linien dargestellt. Die weitere Möglichkeit der Anordnung der ersten Ablenkvorrichtung 18-1 mit den mehreren ersten Ablenkpositionen 30 ist an der linken Schuhseite 13 in strichlierten Linien angedeutet. Alle anderen bzw. weiteren ersten Ablenkvorrichtung 18 bilden nur eine einzige Ablenkposition aus bzw. definieren diese.

Die Fig. 7 zeigt ebenfalls nur den ersten Schnürabschnitt 15 mit dessen ersten Schnürsenkel 17 und weiterer Anordnungsmöglichkeiten der ersten Ablenkvorrichtungen 18, 18-1 ohne Schuh 1, ohne Betätigungsmechanismus 21 und in stilisierter Darstellung.

Es ist gezeigt, dass nur eine erste Ablenkvorrichtung 18-1 mit den mehreren ersten Ablenkpositionen 30 vorgesehen sein kann, welche bei einem rechten Schuh 1 schuhaußenseitig an der rechten Schuhseite 14 angeordnet ist. Im Gegensatz zu der in der Fig. 6 gezeigten Anordnungsmöglichkeit ist hier die erste Ablenkvorrichtung 18-1 mit den mehreren ersten Ablenkpositionen 30 im zweiten Schnürabschnitt-Endbereich 34 zur Ablenkung des zweiten Schnürsenkelabschnitts 35 des ersten Schnürabschnitts 15 vorgesehen. Zusätzlich oder unabhängig davon könnte aber auch die erste Ablenkvorrichtung 18-1 mit den mehreren ersten Ablenkpositionen 30 zur Ablenkung des zweiten Schnürsenkelabschnitts 37 des ersten Schnürabschnitts 15 im Bereich der linken Schuhseite 13 angeordnet sein, wie dies mit strichlierten Linien angedeutet ist. Weitere Anordnungsmöglichkeiten sind in strich-punktierten Linien angedeutet. Dabei kann nur an einer der Schuhseiten 13 oder 14 oder aber auch an beiden der Schuhseiten 13, 14 die erste Ablenkvorrichtung 18-1 mit den mehreren ersten Ablenkpositionen 30 an zumindest einer Ablenkstelle des ersten Schnürsenkels 17 vorgesehen sein.

In der Fig. 8 ist lediglich der zweite Schnürabschnitt 16 mit dessen zweiten Schnürsenkel 19 und der einfachsten Anordnung der ersten Ablenkvorrichtungen 18, 18-1 ohne Schuh 1 und ohne Betätigungsmechanismus 21 stilisiert dargestellt.

Es hier gezeigt, dass die zweite Ablenkvorrichtung 20-1 mit den mehreren zweiten Ablenkpositionen 32 an nur einer der beiden Schuhseiten 13, 14 im Bereich des ersten Schnürabschnitt-Endbereichs 27 den ersten Schnürsenkelabschnitt 29 des zweiten Schnürabschnitts 16 ablenkt. So kann die zweite Ablenkvorrichtung 20-1 mit den mehreren zweiten Ablenkpositionen 32 entweder schuhinnenseitig oder schuhaußenseitig am Schuhkörper 3 befestigt sein. Im gezeigten Ausführungsbeispiel bei einem rechten Schuh 1 ist die zweite Ablenkvorrichtung 20-1 mit den mehreren zweiten Ablenkpositionen 32 schuhaußenseitig an der rechten Schuhseite 14 angeordnet und deshalb in vollen Linien dargestellt. Die weitere Möglichkeit der Anordnung der zweiten Ablenkvorrichtung 20-1 mit den mehreren zweiten Ablenkpositionen 32 ist an der linken Schuhseite 13 in strichlierten Linien angedeutet. Alle anderen bzw. weiteren zweiten Ablenkvorrichtung 20 bilden nur eine einzige Ablenkposition aus bzw. definieren diese.

Die Fig. 9 zeigt ebenfalls nur den zweiten Schnürabschnitt 16 mit dessen zweiten Schnürsenkel 19 und weiterer Anordnungsmöglichkeiten der zweiten Ablenkvorrichtungen 20, 20-1 ohne Schuh 1, ohne Betätigungsmechanismus 21 und in stilisierter Darstellung.

Es ist angedeutet, dass nur eine zweite Ablenkvorrichtung 20-1 mit den mehreren zweiten Ablenkpositionen 32 vorgesehen sein kann, welche bei einem rechten Schuh 1 schuhaußenseitig an der rechten Schuhseite 14 angeordnet ist. Im Gegensatz zu der in der Fig. 8 gezeigten Anordnungsmöglichkeit ist hier die zweite Ablenkvorrichtung 20-1 mit den mehreren zweiten Ablenkpositionen 32 im zweiten Schnürabschnitt-Endbereich 36 zur Ablenkung des zweiten Schnürsenkelabschnitts 37 des zweiten Schnürabschnitts 16 vorgesehen. Zusätzlich oder unabhängig davon könnte aber auch die zweite Ablenkvorrichtung 20-1 mit den mehreren zweiten Ablenkpositionen 32 zur Ablenkung des zweiten Schnürsenkelabschnitts 37 des zweiten Schnürabschnitts 16 im Bereich der linken Schuhseite 13 angeordnet sein, wie dies mit strichlierten Linien angedeutet ist. Weitere Anordnungsmöglichkeiten sind in strich-punktierten Linien angedeutet. Dabei kann nur an einer der Schuhseiten 13 oder 14 oder aber auch an beiden der Schuhseiten 13, 14 die zweite Ablenkvorrichtung 20-1 mit den mehreren zweiten Ablenkpositionen 32 an zumindest einer Ablenkstelle des zweiten Schnürsenkels 19 vorgesehen sein.

### Bezugszeichenaufstellung

| | | | |
|---|---|---|---|
| 1 | Schuh | 31 | erstes Ablenkelement |
| 2 | Schuh-Schnürsystem | 32 | zweite Ablenkposition |
| 3 | Schuhkörper | 33 | zweites Ablenkelement |
| 4 | Zehenbereich | 34 | zweiter Schnürabschnitt-Endbereich |
| 5 | Fußbereich | | |
| 6 | Schaftbereich | 35 | zweiter Schnürsenkelabschnitt |
| 7 | Ristbereich | 36 | zweiter Schnürabschnitt-Endbereich |
| 8 | Fersenbereich | | |
| 9 | Zungenabschnitt | 37 | zweiter Schnürsenkelabschnitt |
| 10 | Schuhbreite | 38 | Führungselement |
| 11 | Schuhlängsrichtung | 39 | Führungskanal |
| 12 | Schuhlängsebene | 40 | Rastvorrichtung |
| 13 | linke Schuhseite | 41 | Rastelement |
| 14 | rechte Schuhseite | 42 | Rastelement |
| 15 | erster Schnürabschnitt | 43 | Griffelement |
| 16 | zweiter Schnürabschnitt | 44 | Verbindungsabschnitt |
| 17 | erster Schnürsenkel | 45 | Aufnahmetasche |
| 18 | erste Ablenkvorrichtung | 46 | Aufnahmetaschen-Ende |
| 19 | zweiter Schnürsenkel | 47 | Begrenzungswand |
| 20 | zweite Ablenkvorrichtung | 48 | Aufnahmeschlitz |
| 21 | Betätigungsmechanismus | 49 | Kopplungsanordnung |
| 22 | Zugvorrichtung | 50 | erstes Kopplungselement |
| 23 | Zugelement | 51 | zweites Kopplungselement |
| 24 | Mitnehmerelement | 52 | Haltehaken |
| 25 | Feststellvorrichtung | 53 | Anschlagelement |
| 26 | erster Schnürabschnitt-Endbereich | 54 | Abdeckelement |
| 27 | erster Schnürabschnitt-Endbereich | | |
| 28 | erster Schnürsenkelabschnitt | | |
| 29 | erster Schnürsenkelabschnitt | | |
| 30 | erste Ablenkposition | | |

## Patentansprüche

1. Schuh (1), insbesondere in Form eines Stiefels, welcher Stiefel insbesondere als Einsatzstiefel für den Feuerwehreinsatz oder Rettungseinsatz dient, umfassend
- einen Schuhkörper (3), welcher Schuhkörper (3) eine Schuhbreite (10), eine Schuhlängsrichtung (11), eine Schuhlängsebene (12) mit einer bezüglich der Schuhlängsebene (12) links befindlichen Schuhseite (13) und mit einer bezüglich der Schuhlängsebene (12) rechts befindlichen Schuhseite (14) sowie einen Zehenbereich (4) definiert, wobei der Schuhkörper (3) zur Aufnahme zumindest eines Fußes eines Benutzers vorgesehen ist,
- ein Schuh-Schnürsystem (2) mit
- einem ersten Schnürabschnitt (15) umfassend ein in einer vorbestimmten, fixen Länge endlos ausgebildetes erstes Schnürsenkel (17) und mehrere erste Ablenkvorrichtungen (18, 18-1), wobei die ersten Ablenkvorrichtungen (18, 18-1) jeweils beidseits der Schuhlängsebene (12) und in Richtung der Schuhbreite (10) einander gegenüberliegend an der linken Schuhseite (13) und an der rechten Schuhseite (14) angeordnet sind, und der erste Schnürsenkel (17) in seinem Längsverlauf jeweils an den einander gegenüberliegend angeordneten ersten Ablenkvorrichtungen (18, 18-1) abgelenkt ist,
- einem zweiten Schnürabschnitt (16), umfassend ein in einer vorbestimmten, fixen Länge endlos ausgebildetes zweites Schnürsenkel (19) und mehrere zweite Ablenkvorrichtungen (20, 20-1), wobei die zweiten Ablenkvorrichtungen (20, 20-1) jeweils beidseits der Schuhlängsebene (12) und in Richtung der Schuhbreite (10) einander gegenüberliegend an der linken Schuhseite (13) und der rechten Schuhseite (14) angeordnet sind, und der zweite Schnürsenkel (19) in seinem Längsverlauf jeweils an den einander gegenüberliegend angeordneten zweiten Ablenkvorrichtungen (20, 20-1) abgelenkt ist, und mit
- einem Betätigungsmechanismus (21), welcher Betätigungsmechanismus (21) zumindest eine Zugvorrichtung (22) mit einem Zugelement (23), zumindest ein Mitnehmerelement (24) und eine Feststellvorrichtung (25) zur relativen Positionierung des Zugelements (23) bezüglich des Schuhkörpers (3) umfasst, wobei das zumindest eine Zugelement (23) in Richtung der Schuhlängsrichtung (11) im Bereich der Schuhlängsebene (12) verlaufend angeordnet ist und mittels des Betätigungsmechanismus (21) der erste Schnürabschnitt (15) und der zweite Schnürabschnitt (16) des Schuh-Schnürsystems (2) gemeinsam und gleichzeig von einer Öffnungsstellung zu einer Schnürstellung und vice versa verstellbar sind,
- wobei der erste Schnürabschnitt (15) und der zweite Schnürabschnitt (16) in Schuhlängsrichtung (11) hintereinander angeordnet sind,
- wobei der erste Schnürsenkel (17) des ersten Schnürabschnitts (15) an einem dem zweiten Schnürabschnitt (16) zugewendeten ersten Schnürabschnitt-Endbereich (26) einen sich zwischen den beidseits der Schuhlängsebene (12) sowie einander gegenüberliegend befindlichen ersten Ablenkvorrichtungen (18, 18-1) erstreckenden ersten Schnürsenkelabschnitt (28) bildet,
- wobei der zweite Schnürsenkel (19) des zweiten Schnürabschnitts (16) an einem dem ersten Schnürabschnitt (15) zugewendeten ersten Schnürabschnitt-Endbereich (27) einen sich zwischen den beidseits der Schuhlängsebene (12) sowie einander gegenüberliegend befindlichen zweiten Ablenkvorrichtungen (20, 20-1) erstreckenden weiteren ersten Schnürsenkelabschnitt (29) bildet, und
- wobei jeder der beiden ersten Schnürsenkelabschnitte (28, 29) des ersten Schnürabschnitts (15) und des zweiten Schnürabschnitts (16) zumindest in Zugrichtung des Zugelements (23) zugfest mittels des Mitnehmerelements (24) am Zugelement (23) gehalten ist,
- wobei der Schuhkörper (3) einen Fußbereich (5), einen Schaftbereich (6) und einen sich zwischen dem Fußbereich (5) und dem Schaftbereich (6) befindlichen Ristbereich (7) umfasst, wobei der Fußbereich (5) zum Aufnehmen des Fußes und der Schaftbereich (6) zum Abdecken zumindest eines Teilabschnitts eines Schienbeins des Benutzers vorgesehen sind, **dadurch gekennzeichnet, dass** zumindest eine der ersten Ablenkvorrichtungen (18-1), an welcher der erste Schnürsenkel (17) des ersten Schnürabschnitts (15) abgelenkt ist, jeweils mehrere hintereinander angeordnete und voneinander beabstandete erste Ablenkpositionen (30) definiert, und dass zumindest eine der zweiten Ablenkvorrichtungen (20-1), an welcher der zweite Schnürsenkel (19) des zweiten Schnürabschnitts (16) abgelenkt ist, jeweils mehrere hintereinander angeordnete und voneinander beabstandete zweite Ablenkpositionen (32) definiert, und
- dass zur bedarfsmäßigen Weiteneinstellung des Schuh-Schnürsystems (2) der erste Schnürsenkel (17) wahlweise auf zumindest einer der Schuhseiten (13, 14) an jeweils einer der ausgewählten und hintereinander angeordneten ersten Ablenkpositionen (30) der zumindest einen ersten Ablenkvorrichtung (18-1) voreingestellt umgelenkt oder abgelenkt ist und der zweite Schnürsenkel (19) wahlweise auf zumindest einer der Schuhseiten (13, 14) an jeweils einer der ausgewählten und hintereinander angeordneten zweiten Ablenkpositionen (32) der zumindest einen zweiten Ablenkvorrichtung (20-1) voreingestellt umgelenkt oder abgelenkt ist.

2. Schuh (1) nach Anspruch 1, **dadurch gekennzeichnet, dass** der erste Schnürsenkel (17) mit seinem ersten Schnürsenkelabschnitt (28) an der zumindest einen ersten Ablenkvorrichtung (18-1) mit den jeweils mehreren hintereinander angeordneten und voneinander beabstandeten ersten Ablenkpositionen (30) abgelenkt ist und/oder der zweite Schnürsenkel (19) mit seinem weiteren ersten Schnürsenkelabschnitt (29) an der zumindest einen zweiten Ablenkvorrichtung (20-1) mit den jeweils mehreren hintereinander angeordneten und voneinander beabstandeten zweiten Ablenkpositionen (32) abgelenkt ist.

3. Schuh (1) nach Anspruch 1 oder 2, **dadurch gekennzeichnet, dass** der erste Schnürabschnitt (15) an jeder der Schuhseiten (13, 14) die erste Ablenkvorrichtung (18-1) mit den jeweils mehreren hintereinander angeordneten und voneinander beabstandeten ersten Ablenkpositionen (30) umfasst und/oder dass der zweite Schnürabschnitt (16) an jeder der Schuhseiten (13, 14) die zweite Ablenkvorrichtung (20-1) mit den jeweils mehreren hintereinander angeordneten und voneinander beabstandeten zweiten Ablenkpositionen (32) umfasst.

4. Schuh (1) nach einem der vorhergehenden Ansprüche, **dadurch gekennzeichnet, dass** die beiden einander zugewendeten ersten Schnürsenkelabschnitte (28, 29) des ersten Schnürabschnitts (15) und des zweiten Schnürabschnitts (16) im Ristbereich (7) des Schuhkörpers (3) verlaufend angeordnet sind und der erste Schnürabschnitt (15) in Richtung auf den Zehenbereich (4) erstreckend und der zweite Schnürabschnitt (16) auf die vom Zehenbereich (4) abgewendete Seite erstreckend angeordnet ist, insbesondere im Schaftbereich (6) angeordnet ist.

5. Schuh (1) nach einem der vorhergehenden Ansprüche, **dadurch gekennzeichnet, dass** jede der von den ersten Ablenkvorrichtungen (18-1) definierten ersten Ablenkpositionen (30) jeweils von einem eigenen ersten Ablenkelement (31) gebildet ist und die ersten Ablenkelemente (31) hintereinander und voneinander beabstandet angeordnet sind.

6. Schuh (1) nach Anspruch 5, **dadurch gekennzeichnet, dass** die zumindest eine erste Ablenkvorrichtung (18-1) mit den mehreren ersten Ablenkelementen (31) einen zusammengehörigen Bauteil bildet und seitlich der Schuhlängsebene (12) des Schuhkörpers (3) feststehend am Schuhkörper (3) angeordnet ist.

7. Schuh (1) nach Anspruch 5 oder 6, **dadurch gekennzeichnet, dass** die ersten Ablenkelemente (31) der ersten Ablenkvorrichtungen (18-1) jeweils hakenförmig oder ösenförmig ausgebildet sind.

8. Schuh (1) nach einem der vorhergehenden Ansprüche, **dadurch gekennzeichnet, dass** der erste Schnürsenkel (17) anschließend an den ersten Schnürsenkelabschnitt (28) des ersten Schnürabschnitts (15) und nach dessen jeweiliger Ablenkung an einer der ersten Ablenkvorrichtungen (18, 18-1), insbesondere an einer der ersten Ablenkpositionen (30) oder an einem der ersten Ablenkelemente (31), jeweils in Richtung auf die unmittelbar nächste, auf der jeweils gegenüberliegenden linken Schuhseite (13) oder der gegenüberliegenden rechten Schuhseite (14) befindliche weitere erste Ablenkvorrichtung (18, 18-1) hin verläuft und jeweils an dieser nachfolgend angeordneten weiteren ersten Ablenkvorrichtung (18, 18-1) abgelenkt ist.

9. Schuh (1) nach Anspruch 8, **dadurch gekennzeichnet, dass** der erste Schnürsenkel (17) in seinem Längsverlauf auf die vom ersten Schnürsenkelabschnitt (28) des ersten Schnürabschnitts (15) abgewendete Seite jeweils an zumindest einer nachfolgend weiteren, der einander gegenüberliegend angeordneten ersten Ablenkvorrichtungen (18, 18-1) von der linken Schuhseite (13) zur rechten Schuhseite (14) und von der rechten Schuhseite (14) zur linken Schuhseite (13) abgelenkt ist.

10. Schuh (1) nach Anspruch 8 oder 9, **dadurch gekennzeichnet, dass** der erste Schnürsenkel (17) in einem vom ersten Schnürsenkelabschnitt (28) des ersten Schnürabschnitts (15) in Schuhlängsrichtung (11) beabstandet angeordneten zweiten Schnürsenkelabschnitt (35) einen in Querrichtung bezüglich der Schuhlängsrichtung (11) erstreckenden Längsverlauf zwischen den jeweils auf der linken Schuhseite (13) und der rechten Schuhseite (14) befindlichen ersten Ablenkvorrichtungen (18, 18-1) aufweist.

11. Schuh (1) nach einem der vorhergehenden Ansprüche, **dadurch gekennzeichnet, dass** jede der von den zweiten Ablenkvorrichtungen (20-1) definierten zweiten Ablenkpositionen (32) jeweils von einem eigenen zweiten Ablenkelement (33) gebildet ist und die zweiten Ablenkelemente (33) hintereinander angeordnete und voneinander beabstandet angeordnet sind.

12. Schuh (1) nach Anspruch 11, **dadurch gekennzeichnet, dass** die zumindest eine zweite Ablenkvorrichtung (20-1) mit den mehreren zweiten Ablenkelementen (33) einen zusammengehörigen Bauteil bildet und seitlich der Schuhlängsebene (12) des Schuhkörpers (3) feststehend am Schuhkörper (3) angeordnet ist.

13. Schuh (1) nach Anspruch 11 oder 12, **dadurch gekennzeichnet, dass** die zweiten Ablenkelemente (33) der zweiten Ablenkvorrichtungen (20-1) jeweils hakenförmig oder ösenförmig ausgebildet sind.

14. Schuh (1) nach einem der vorhergehenden Ansprüche, **dadurch gekennzeichnet, dass** der zweite Schnürsenkel (19) anschließend an den ersten Schnürsenkelabschnitt (29) des zweiten Schnürabschnitts (16) und nach dessen jeweiliger Ablenkung an einer der zweiten Ablenkvorrichtungen (20, 20-1), insbesondere an einer der zweiten Ablenkpositionen (32) oder an einem der zweiten Ablenkelemente (33), jeweils in Richtung auf die unmittelbar nächste, auf der jeweils gegenüberliegenden linken Schuhseite (13) oder der gegenüberliegenden rechten Schuhseite (14) befindliche weitere zweite Ablenkvorrichtung (20, 20-1) hin verläuft und jeweils an dieser nachfolgend angeordneten weiteren zweiten Ablenkvorrichtung (20, 20-1) abgelenkt ist.

15. Schuh (1) nach Anspruch 14, **dadurch gekennzeichnet, dass** der zweite Schnürsenkel (19) in seinem Längsverlauf auf die vom ersten Schnürsenkelabschnitt (29) des zweiten Schnürabschnitts (16) abgewendete Seite jeweils an zumindest einer nachfolgend weiteren, der einander gegenüberliegend angeordneten zweiten Ablenkvorrichtungen (20, 20-1) von der linken Schuhseite (13) zur rechten Schuhseite (14) und von der rechten Schuhseite (14) zur linken Schuhseite (13) abgelenkt ist.

16. Schuh (1) nach Anspruch 14 oder 15, **dadurch gekennzeichnet, dass** der zweite Schnürsenkel (19) in seinem Längsverlauf auf die vom ersten Schnürsenkelabschnitt (29) des zweiten Schnürabschnitts (16) abgewendete Seite jeweils anschließend an seine Ablenkung um eine auf der linken Schuhseite (13) und der rechten Schuhseite (14) befindliche weitere, einander gegenüberliegend angeordnete zweite Ablenkvorrichtung (20, 20-1) auf jeweils der gleichen Schuhseite (13, 14) hin zu zumindest einer nachfolgend weiteren, der einander gegenüberliegend angeordneten zweiten Ablenkvorrichtungen (20, 20-1) verlaufend angeordnet ist und jeweils an dieser nachfolgend angeordneten weiteren zweiten Ablenkvorrichtung (20, 20-1) abgelenkt ist.

17. Schuh (1) nach einem der Ansprüche 14 bis 16, **dadurch gekennzeichnet, dass** der zweite Schnürsenkel (19) in einem vom ersten Schnürsenkelabschnitt (29) des zweiten Schnürabschnitts (16) in Schuhlängsrichtung (11) beabstandet angeordneten zweiten Schnürsenkelabschnitt (37) einen in Querrichtung bezüglich der Schuhlängsrichtung (11) erstreckenden Längsverlauf zwischen den jeweils auf der linken Schuhseite (13) und der rechten Schuhseite (14) befindlichen zweiten Ablenkvorrichtungen (20, 20-1) aufweist.

18. Schuh (1) nach einem der vorhergehenden Ansprüche, **dadurch gekennzeichnet, dass** der Betätigungsmechanismus (21) zumindest ein Führungselement (38) im Schaftbereich (6) mit einem in Schuhlängsrichtung (11) verlaufend ausgerichteten Führungskanal (39) umfasst und zumindest das Zugelement (23) der Zugvorrichtung (22) im Führungskanal (39) zu seiner Längsführung darin geführt ist.

19. Schuh (1) nach einem der vorhergehenden Ansprüche, **dadurch gekennzeichnet, dass** der Betätigungsmechanismus (21) eine die Feststellvorrichtung (25) bildende Rastvorrichtung (40) mit zumindest einem ersten Rastelement (41) und zumindest einem damit zusammenwirkenden zweiten Rastelement (42) umfasst, wobei das zumindest eine erste Rastelement (41) am Zugelement (23) und das zumindest eine zweite Rastelement (42) am Führungselement (38) im Schaftbereich (6) an seiner vom Ristbereich (7) abgewendeten Seite angeordnet oder ausgebildet ist.

20. Schuh (1) nach Anspruch 19, **dadurch gekennzeichnet, dass** bei sich in der Schnürstellung des Schuh-Schnürsystem (2) befindlichen ersten und zweiten Schnürabschnitten (15, 16) das zumindest eine erste Rastelement (41) des Zugelements (23) mit zumindest einem zweiten Rastelement (42) des Führungselements (38) in Rasteingriff steht.

21. Schuh (1) nach Anspruch 19 oder 20, **dadurch gekennzeichnet, dass** das zumindest eine erste Rastelement (41) insbesondere unmittelbar anschließend an das Mitnehmerelement (24) angeordnet ist.

22. Schuh (1) nach einem der vorhergehenden Ansprüche, **dadurch gekennzeichnet, dass** das Zugelement (23) der Zugvorrichtung (22) durch ein flachprofilförmig ausgebildetes Zugband gebildet ist und die Zugvorrichtung (22) weiters ein Griffelement (43) umfasst, wobei das Griffelement (43) an einem dem ersten Endabschnitt gegenüberliegend angeordneten zweiten Endabschnitt des Zugelements (23) angeordnet oder ausgebildet ist.

23. Schuh (1) nach Anspruch 22, **dadurch gekennzeichnet, dass** bei sich in der Öffnungsstellung des Schuh-Schnürsystem (2) befindlichen ersten und zweiten Schnürabschnitten (15, 16) sowohl das Mitnehmerelement (24) als auch zumindest das Griffelement (43) außerhalb des Führungskanals (39) und in einer unmittelbar benachbarten Anordnung zum Führungskanal (39) des Führungselements (38) angeordnet sind.

24. Schuh (1) nach einem der vorhergehenden Ansprüche, **dadurch gekennzeichnet, dass** jeder der endlos ausgebildeten Schnürsenkel (17, 19) einen einander überlappend ausgebildeten Verbindungsabschnitt (44) aufweist, in welchem Verbindungsabschnitt (44) jeweils einander zugewendete Endabschnitte miteinander zugfest verbunden, insbesondere miteinander vernäht, sind.

25. Schuh (1) nach Anspruch 24, **dadurch gekennzeichnet, dass** das Mitnehmerelement (24) zumindest eine Aufnahmetasche (45) umfasst, wobei die zumindest eine Aufnahmetasche (45) an ihren beidseits der Schuhlängsebene (12) befindlichen Aufnahmetaschen-Enden (46) von einer Begrenzungswand (47) begrenzt ist und in jeder der Begrenzungswände (47) zumindest ein die jeweilige Begrenzungswand (47) durchsetzender Aufnahmeschlitz (48) mit einer Schlitzbreite angeordnet oder ausgebildet ist, wobei die Schlitzbreite maximal einer Nennabmessung, insbesondere einem Nenndurchmesser der Schnürsenkel (17, 19) entspricht, und der jeweilige Schnürsenkel (17) in den Aufnahmeschlitzen (48) aufgenommen ist und weiters jeder der Verbindungsabschnitte (44) der endlos ausgebildeten Schnürsenkel (17, 19) in der zumindest einen Aufnahmetasche (45) aufgenommen ist.

26. Schuh (1) nach einem der Ansprüche 1 bis 24, **dadurch gekennzeichnet, dass** das Mitnehmerelement (24) zumindest einen, bevorzugt jedoch zwei, auf der vom Schuhkörper (3) abgewendeten Seite oder auf der dem Schuhkörper (3) zugewendeten Seite ausgebildeten oder angeordneten Haltehaken (52) umfasst, an welchem zumindest einen Haltehaken (52) jeweils einer der ersten Schnürsenkelabschnitte (28, 29) für eine auf die vom ersten Schnürabschnitt (15) abgewendete Zugrichtung zugfest daran gehalten ist.

27. Schuh (1) nach Anspruch 26, **dadurch gekennzeichnet, dass** zumindest ein Abdeckelement (54) vorgesehen ist, welches zumindest eine Abdeckelement (54) den zumindest einen Haltehaken (52) des Mitnehmerelements (24) an seiner Hakenseite abdeckt.

## Claims

1. A shoe (1), in particular in the form of a boot, which boot serves in particular as an operational boot for fire-fighting or rescue operations, comprising
- a shoe body (3), which shoe body (3) defines a shoe width (10), a longitudinal shoe direction (11), a longitudinal shoe plane (12) with a shoe side (13) located on the left with respect to the longitudinal shoe plane (12) and with a shoe side (14) located on the right with respect to the longitudinal shoe plane (12), and a toe region (4), wherein the shoe body (3) is provided for receiving at least one foot of a user,
- a shoe lacing system (2) having
- a first lacing section (15) comprising a first shoelace (17) formed endlessly in a predetermined, fixed length and a plurality of first deflection devices (18, 18-1), wherein the first deflection devices (18, 18-1) are in each case arranged opposite one another on the left shoe side (13) and on the right shoe side (14) on both sides of the longitudinal shoe plane (12) and in the direction of the shoe width (10), and the first shoelace (17) is deflected in its longitudinal course in each case at the first deflection devices (18, 18-1) arranged opposite one another,
- a second lacing section (16), comprising a second shoelace (19) formed endlessly in a predetermined, fixed length and a plurality of second deflection devices (20, 20-1), wherein the second deflection devices (20, 20-1) are in each case arranged on both sides of the longitudinal shoe plane (12) and opposite one another in the direction of the shoe width (10) on the left shoe side (13) and the right shoe side (14), and the second shoelace (19) is deflected in its longitudinal course in each case at the second deflection devices (20, 20-1) arranged opposite one another, and having
- an actuating mechanism (21), which actuating mechanism (21) comprises at least one pulling device (22) with a pulling element (23), at least one catch element (24) and a locking device (25) for positioning the pulling element (23) relative to the shoe body (3), wherein the at least one pulling element (23) is arranged to extend in the direction of the longitudinal shoe direction (11) in the region of the longitudinal shoe plane (12) and the first lacing section (15) and the second lacing section (16) of the shoe lacing system (2) can be adjusted together and simultaneously from an opening position to a lacing position and vice versa by means of the actuating mechanism (21),
- wherein the first lacing section (15) and the second lacing section (16) are arranged one behind the other in the longitudinal shoe direction (11),
- wherein the first shoelace (17) of the first lacing section (15) forms, at a first lacing section end region (26) facing the second lacing section (16), a first shoelace section (28) extending between the first deflection devices (18, 18-1) located on both sides of the longitudinal shoe plane (12) and opposite one another,
- wherein the second shoelace (19) of the second lacing section (16) forms, at a first lacing section end region (27) facing the first lacing section (15), a further first shoelace section (29) extending between the second deflection devices (20, 20-1) located on both sides of the longitudinal shoe plane (12) and opposite one another, and
- wherein each of the two first shoelace sections (28, 29) of the first lacing section (15) and of the second lacing section (16) is held on the pulling element (23) in a tension-proof manner at least in the pulling direction of the pulling element (23) by means of the catch element (24),
- wherein the shoe body (3) comprises a foot region (5), a leg region (6) and an instep region (7) located between the foot region (5) and the leg region (6), wherein the foot region (5) is provided for receiving the foot and the leg region (6) is provided for covering at least a partial section of a shin of the user,
**characterized in that** at least one of the first deflection devices (18-1), on which the first shoelace (17) of the first lacing section (15) is deflected, in each case defines a plurality of first deflection positions (30) arranged one behind the other and spaced apart from one another, and that at least one of the second deflection devices (20-1), on which the second shoelace (19) of the second lacing section (16) is deflected, in each case defines a plurality of second deflection positions (32) arranged one behind the other and spaced apart from one another, and
- that, for adjusting the width of the shoe lacing system (2) as required, the first shoelace (17) is optionally redirected or deflected on at least one of the shoe sides (13, 14) at a respective one of the selected and successively arranged first deflection positions (30) of the at least one first deflection device (18-1), and the second shoelace (19) is optionally redirected or deflected on at least one of the shoe sides (13, 14) at a respective one of the selected and successively arranged second deflection positions (32) of the at least one second deflection device (20-1) in a preset manner.

2. The shoe (1) according to claim 1, **characterized in that** the first shoelace (17) is deflected with its first shoelace section (28) at the at least one first deflection device (18-1) with the respective plurality of first deflection positions (30) arranged one behind the other and spaced apart from one another and/or the second shoelace (19) is deflected with its further first shoelace section (29) at the at least one second deflection device (20-1) with the respective plurality of second deflection positions (32) arranged one behind the other and spaced apart from one another.

3. The shoe (1) according to claim 1 or 2, **characterized in that** the first lacing section (15) on each of the shoe sides (13, 14) comprises the first deflection device (18-1) with the respective plurality of first deflection positions (30) arranged one behind the other and spaced apart from one another and/or **in that** the second lacing section (16) on each of the shoe sides (13, 14) comprises the second deflection device (20-1) with the respective plurality of second deflection positions (32) arranged one behind the other and spaced apart from one another.

4. The shoe (1) according to one of the preceding claims, **characterized in that** the two mutually facing first shoelace sections (28, 29) of the first lacing section (15) and of the second lacing section (16) are arranged extending in the instep region (7) of the shoe body (3) and the first lacing section (15) is arranged extending towards the toe region (4) and the second lacing section (16) is arranged extending towards the side facing away from the toe region (4), in particular is arranged in the leg region (6).

5. The shoe (1) according to one of the preceding claims, **characterized in that** each of the first deflection positions (30) defined by the first deflection devices (18-1) is in each case formed by a separate first deflection element (31) and the first deflection elements (31) are arranged one behind the other and spaced apart from each other.

6. The shoe (1) according to claim 5, **characterized in that** the at least one first deflection device (18-1) together with the plurality of first deflection elements (31) forms a coherent component and is arranged fixedly on the shoe body (3) laterally of the longitudinal shoe plane (12) of the shoe body (3).

7. The shoe (1) according to claim 5 or 6, **characterized in that** the first deflection elements (31) of the first deflection devices (18-1) are each configured in the form of hooks or eyelets.

8. The shoe (1) according to one of the preceding claims, **characterized in that** the first shoelace (17), following the first shoelace section (28) of the first lacing section (15) and after its respective deflection at one of the first deflection devices (18, 18-1), in particular at one of the first deflection positions (30) or at one of the first deflection elements (31), runs in each case in the direction of the immediately next further first deflection device (18, 18-1) located on the respective opposite left shoe side (13) or the opposite right shoe side (14) and is deflected in each case at this subsequently arranged further first deflection device (18, 18-1).

9. The shoe (1) according to claim 8, **characterized in that** the first shoelace (17) is deflected in its longitudinal course on the side facing away from the first shoelace section (28) of the first lacing section (15) in each case at at least one of the following further first deflection devices (18, 18-1) arranged opposite one another from the left shoe side (13) to the right shoe side (14) and from the right shoe side (14) to the left shoe side (13).

10. The shoe (1) according to claim 8 or 9, **characterized in that** the first shoelace (17), in a second shoelace section (35) arranged at a distance from the first shoelace section (28) of the first lacing section (15) in the longitudinal shoe direction (11), comprises a longitudinal course extending in the transverse direction with respect to the longitudinal shoe direction (11) between the first deflection devices (18, 18-1) located in each case on the left shoe side (13) and the right shoe side (14).

11. The shoe (1) according to one of the preceding claims, **characterized in that** each of the second deflection positions (32) defined by the second deflection devices (20-1) is in each case formed by a separate second deflection element (33) and the second deflection elements (33) are arranged one behind the other and spaced apart from each other.

12. The shoe (1) according to claim 11, **characterized in that** the at least one second deflection device (20-1) together with the plurality of second deflection elements (33) forms a coherent component and is arranged fixedly on the shoe body (3) laterally of the longitudinal shoe plane (12) of the shoe body (3).

13. The shoe (1) according to claim 11 or 12, **characterized in that** the second deflection elements (33) of the second deflection devices (20-1) are each configured in the form of hooks or eyelets.

14. The shoe (1) according to one of the preceding claims, **characterized in that** the second shoelace (19), following the first shoelace section (29) of the second lacing section (16) and after its respective deflection at one of the second deflection devices (20, 20-1), in particular at one of the second deflection positions (32) or at one of the second deflection elements (33), runs in each case in the direction of the immediately next further second deflection device (20, 20-1) located on the respective opposite left shoe side (13) or the opposite right shoe side (14) and is deflected in each case at this subsequently arranged further second deflection device (20, 20-1).

15. The shoe (1) according to claim 14, **characterized in that** the second shoelace (19) is deflected in its longitudinal course on the side facing away from the first shoelace section (29) of the second lacing section (16) in each case at at least one of the following further second deflection devices (20, 20-1) arranged opposite one second from the left shoe side (13) to the right shoe side (14) and from the right shoe side (14) to the left shoe side (13).

16. The shoe (1) according to claim 14 or 15, **characterized in that** the second shoelace (19) in its longitudinal course is arranged to run on the side facing away from the first shoelace section (29) of the second lacing section (16), in each case following its deflection around a further second deflection device (20, 20-1) located on the left shoe side (13) and the right shoe side (14) arranged opposite one another on the same shoe side (13, 14) in each case, towards at least one following further one of the second deflection devices (20, 20-1) arranged opposite one another, and is deflected in each case at this subsequently arranged further second deflection device (20, 20-1).

17. The shoe (1) according to one of claims 14 to 16, **characterized in that** the second shoelace (19), in a first shoelace section (37) arranged at a distance from the first shoelace section (29) of the second lacing section (16) in the longitudinal shoe direction (11), comprises a longitudinal course extending in the transverse direction with respect to the longitudinal shoe direction (11) between the second deflection devices (20, 20-1) located second each case on the left shoe side (13) and the right shoe side (14).

18. The shoe (1) according to one of the preceding claims, **characterized in that** the actuating mechanism (21) comprises at least one guide element (38) in the leg region (6) with a guide channel (39) extending in the longitudinal shoe direction (11) and at least the pulling element (23) of the pulling device (22) is guided in the guide channel (39) for its longitudinal guidance therein.

19. The shoe (1) according to one of the preceding claims, **characterized in that** the actuating mechanism (21) comprises a latching device (40) forming the locking device (25) and having at least one first latching element (41) and at least one second latching element (42) cooperating therewith, wherein the at least one first latching element (41) is arranged or formed on the pulling element (23) and the at least one second latching element (42) is arranged or formed on the guide element (38) in the leg region (6) on its side facing away from the instep region (7).

20. The shoe (1) according to claim 19, **characterized in that**, when the first and second lacing sections (15, 16) are in the lacing position of the shoe lacing system (2), the at least one first latching element (41) of the pull element (23) is in latching engagement with at least one second latching element (42) of the guide element (38).

21. The shoe (1) according to claim 19 or 20, **characterized in that** the at least one first latching element (41) is arranged in particular directly adjacent to the catch element (24).

22. The shoe (1) according to one of the preceding claims, **characterized in that** the pulling element (23) of the pulling device (22) is formed by a flat-profile pulling strap and the pulling device (22) further comprises a grip element (43), wherein the grip element (43) is arranged or formed on a second end section of the pulling element (23) arranged opposite the first end section.

23. The shoe (1) according to claim 22, **characterized in that**, when the first and second lacing sections (15, 16) are in the opening position of the shoe lacing system (2), both the catch element (24) and at least the grip element (43) are arranged outside the guide channel (39) and in an arrangement immediately adjacent to the guide channel (39) of the guide element (38).

24. The shoe (1) according to one of the preceding claims, **characterized in that** each of the endlessly formed shoelaces (17, 19) has an overlappingly formed connecting section (44), in which connecting section (44) end sections respectively facing one another are connected to one another in a tension-proof manner, in particular are sewn together.

25. The shoe (1) according to claim 24, **characterized in that** the catch element (24) comprises at least one receiving pocket (45), wherein the at least one receiving pocket (45) is bounded by a boundary wall (47) at its receiving pocket ends (46) located on both sides of the longitudinal shoe plane (12), and at least one receiving slot (48) with a slot width passing through the respective boundary wall (47) is arranged or formed in each of the boundary walls (47), wherein the slot width corresponds at most to a nominal dimension, in particular a nominal diameter of the shoelaces (17, 19), and the respective shoelace (17) is received in the receiving slots (48), and furthermore each of the connecting sections (44) of the endlessly formed shoelaces (17, 19) is received in the at least one receiving pocket (45).

26. The shoe (1) according to one of claims 1 to 24, **characterized in that** the catch element (24) comprises at least one, but preferably two, retaining hooks (52) formed or arranged on the side facing away from the shoe body (3) or on the side facing the shoe body (3), on which at least one retaining hook (52) in each case one of the first lacing sections (28, 29) is held in a tension-proof manner for a pulling direction facing away from the first lacing section (15).

27. The shoe (1) according to claim 26, **characterized in that** at least one cover element (54) is provided, which at least one cover element (54) covers the at least one retaining hook (52) of the catch element (24) on its hook side.

## Revendications

1. Chaussure (1), plus particulièrement sous la forme d'une botte, cette botte servant plus particulièrement de botte d'intervention pour une utilisation dans la lutte contre les incendies ou le sauvetage, comprenant
- un corps de chaussure (3), ce corps de chaussure (3) définissant une largeur de chaussure (10), une direction longitudinale de chaussure (11), un plan longitudinal de chaussure (12) avec un côté de chaussure (13) se trouvant à gauche par rapport au plan longitudinal de chaussure (12) et avec un côté de chaussure (14) se trouvant à droite par rapport au plan longitudinal de chaussure (12), ainsi qu'une partie d'orteils (4), dans laquelle le corps de chaussure (3) est conçu pour le logement d'au moins un pied d'un utilisateur,
- un système de laçage de chaussure (2) avec
- une première portion de laçage (15) comprenant un premier lacet (17) conçu sans fin dans une longueur fixe prédéterminée et plusieurs premiers dispositifs de déviation (18, 18-1), dans laquelle les premiers dispositifs de déviation (18, 18-1) sont disposés chacun des deux côtés du plan longitudinal de chaussure (12) et dans la direction de la largeur de chaussure (10), en face les uns des autres sur le côté gauche de la chaussure (13) et sur le côté droit de la chaussure (14), et le premier lacet (17) est dévié, dans son parcours longitudinal, respectivement au niveau des premiers dispositifs de déviation (18, 18-1) disposés en face les uns des autres,
- une deuxième portion de laçage (16), comprenant un deuxième lacet (19) conçu sans fin dans une longueur fixe prédéterminée et plusieurs deuxièmes dispositifs de déviation (20, 20-1), dans laquelle les deuxièmes dispositifs de déviation (20, 20-1) sont disposés chacun des deux côtés du plan longitudinal de chaussure (12) et dans la direction de la largeur de chaussure (10), en face les uns des autres sur le côté gauche de la chaussure (13) et sur le côté droit de la chaussure (14), et le deuxième lacet (19) est dévié, dans son parcours longitudinal, respectivement au niveau des deuxièmes dispositifs de déviation (20, 20-1) et avec
- un mécanisme d'actionnement (21), ce mécanisme d'actionnement (21) comprenant au moins un dispositif de traction (22) avec un élément de traction (23), au moins un élément d'entraînement (24) et un dispositif de blocage (25) pour le positionnement relatif de l'élément de traction (23) par rapport au corps de chaussure (3), dans laquelle l'au moins un élément de traction (23) est disposé de façon à s'étendre au niveau du plan longitudinal de chaussure (12) et, au moyen du mécanisme d'actionnement (21), la première portion de laçage (15) et la deuxième portion de laçage (16) du système de laçage de chaussure (2) peuvent être déplacées conjointement et simultanément d'une position d'ouverture à une position de laçage et vice-versa,
- dans laquelle la première portion de laçage (15) et la deuxième portion de laçage (16) sont disposées l'une derrière l'autre dans la direction longitudinale de la chaussure (11),
- dans laquelle le premier lacet (17) de la première portion de laçage (15) forme, au niveau d'une première partie d'extrémité de portion de laçage (26), orientée vers la deuxième portion de laçage (16), une première portion de lacet (28) s'étendant entre les premiers dispositifs de déviation (18, 18-1) se trouvant des deux côtés du plan longitudinal de chaussure (12) ainsi que les uns en face des autres,
- dans laquelle le deuxième lacet (19) de la deuxième portion de laçage (16) forme, au niveau d'une deuxième partie d'extrémité de portion de laçage (27), orientée vers la première portion de laçage (15), une autre première portion de lacet (29) s'étendant entre les deuxièmes dispositifs de déviation (20, 20-1) se trouvant des deux côtés du plan longitudinal de chaussure (12) ainsi que les uns en face des autres et
- dans laquelle chacune des deux premières portions de lacet (28, 29) de la première portion de laçage (15) et de la deuxième portion de laçage (16) est maintenue, au moins dans la direction traction de l'élément de traction (23), de manière résistante à la traction, au moyen de l'élément d'entraînement (24), sur l'élément de traction (23),
- dans laquelle le corps de chaussure (3) comprend une partie de pied (5), une partie de tige (6) et une partie de cou-de-pied (7) se trouvant entre la partie de pied (5) et la partie de tige (6), dans laquelle la partie de pied (5) est conçue pour le logement du pied et la partie de tige (6) est conçue pour le recouvrement d'au moins une partie d'un tibia de l'utilisateur,
**caractérisée en ce qu'**au moins un des premiers dispositifs de déviation (18-1), au niveau duquel le premier lacet (17) de la première portion de laçage (15) est dévié, définit respectivement plusieurs premières positions de déviation (30) disposées les unes derrière les autres et distantes entre elles, et **en ce qu'**au moins un des deuxièmes dispositifs de déviation (20-1), au niveau duquel le deuxième lacet (19) de la deuxième portion de laçage (16) est dévié, définit respectivement plusieurs deuxièmes positions de déviation (32) disposées les unes derrière les autres et distantes entre elles et
- **en ce que**, pour le réglage de l'ouverture du système de laçage de chaussure (2), le premier lacet (17) est renvoyé ou dévié, de manière pré-réglée, au choix, sur au moins un des côtés de la chaussure (13, 14) au niveau respectivement d'une des premières positions de déviation (30), sélectionnées et disposées les unes derrière les autres, de l'au moins un premier dispositif de déviation (18-1) et le deuxième lacet (19) est renvoyé ou dévié, de manière pré-réglée, au choix, sur au moins un des côtés de la chaussure (13, 14) au niveau respectivement d'une des deuxièmes positions de déviation (32), sélectionnées et disposées les unes derrière les autres, de l'au moins un deuxième dispositif de déviation (20-1).

2. Chaussure (1) selon la revendication 1, **caractérisée en ce que** le premier lacet (17), avec sa première portion de lacet (28), est dévié au niveau de l'au moins un premier dispositif de déviation (18-1) avec les plusieurs premières positions de déviation (30) disposées les unes derrière les autres et distantes entre elles et/ou **en ce que** le deuxième lacet (19), avec son autre première portion de lacet (29), est dévié de l'au moins un deuxième dispositif de déviation (20-1) avec les plusieurs deuxièmes positions de déviation (32) disposées les unes derrière les autres et distantes entre elles.

3. Chaussure (1) selon la revendication 1 ou 2, **caractérisée en ce que** la première portion de laçage (15) comprend, au niveau de chacun des côtés de la chaussure (13, 14), le premier dispositif de déviation (18-1) avec les plusieurs premières positions de déviation (30) disposées les unes derrière les autres et distantes entre elles et/ou **en ce que** la deuxième portion de laçage (16) comprend, au niveau de chacun des côtés de la chaussure (13, 14), le deuxième dispositif de déviation (20-1) avec les plusieurs deuxièmes positions de déviation (32) disposées les unes derrière les autres et distantes entre elles.

4. Chaussure (1) selon l'une des revendications précédentes, **caractérisée en ce que** les deux premières portions de lacet (28, 29), orientées l'une vers l'autre, de la première portion de laçage (15) et de la deuxième portion de laçage (16), sont disposées de façon à s'étendre dans la partie de cou-de-pied (7) du corps de chaussure (3) et la première portion de laçage (15) est disposée de façon à s'étendre en direction de la partie d'orteils (4) et la deuxième portion de laçage (16) est disposée de façon à s'étendre vers le côté opposé à la partie d'orteils (4), plus particulièrement elle est disposée dans la partie de tige (6).

5. Chaussure (1) selon l'une des revendications précédentes, **caractérisée en ce que** chacune des premières positions de déviation (30) définies par les premiers dispositifs de déviation (18-1) est constituée respectivement de son propre premier élément de déviation (31) et les premiers éléments de déviation (31) sont disposés les uns derrière les autres et de manière distante entre eux.

6. Chaussure (1) selon la revendication 5, **caractérisée en ce que** l'au moins un premier dispositif de déviation (18-1) forme, avec les plusieurs premiers éléments de déviation (31), un composant autonome et est disposé, sur le côté du plan longitudinal de chaussure (12) du corps de chaussure (3), de manière fixe sur le corps de chaussure (3).

7. Chaussure (1) selon la revendication 5 ou 6, **caractérisée en ce que** les premiers éléments de déviation (31) des premiers dispositifs de déviation (18-1) présentent respectivement une forme de crochet ou d'oeillet.

8. Chaussure (1) selon l'une des revendications précédentes, **caractérisée en ce que** le premier lacet (17) s'étend ensuite, au niveau de la première portion de lacet (28) de la première portion de laçage (15) et, après sa déviation au niveau d'un des premiers dispositifs de déviation (18, 18-1), plus particulièrement au niveau d'une des premières positions de déviation (30) ou d'un des premiers éléments de déviation (31), respectivement dans la direction de l'autre premier dispositif de déviation (18, 18-1) immédiatement adjacent se trouvant sur le côté gauche de la chaussure (13), disposé respectivement en face, ou sur le côté droit de la chaussure (14), disposé respectivement en face, et est dévié respectivement au niveau de cet autre premier dispositif de déviation (18, 18-1) disposé ensuite.

9. Chaussure (1) selon la revendication 8, **caractérisée en ce que** le premier lacet (17) est dévié, dans son extension longitudinale, vers le côté opposé à la première portion de lacet (28) de la première portion de laçage (15), respectivement au niveau d'au moins un autre des premiers dispositifs de déviation (18, 18-1) disposés ensuite les uns en face des autres, du côté gauche de la chaussure (13) vers le côté droit de la chaussure (14) et du côté droit de chaussure (14) vers le côté gauche de la chaussure (13).

10. Chaussure (1) selon la revendication 8 ou 9, **caractérisée en ce que** le premier lacet (17) présente, dans une deuxième portion de lacet (35) disposée d'une manière distante d'une première portion de lacet (28) de la première portion de laçage (15) dans la direction longitudinale de la chaussure (11), une extension longitudinale s'étendant de manière transversale par rapport à la direction longitudinale de la chaussure (11), entre les premiers dispositifs de déviation (18, 18-1) se trouvant respectivement sur le côté gauche de la chaussure (13) et sur le côté droit de la chaussure (14).

11. Chaussure (1) selon l'une des revendications précédentes, **caractérisée en ce que** chacune des deuxièmes positions de déviation (32) définies par les deuxièmes dispositifs de déviation (20-1) est formée respectivement de son propre deuxième élément de déviation (33) et les deuxièmes éléments de déviation (33) sont disposés les uns derrière les autres et de manière distante entre eux.

12. Chaussure (1) selon la revendication 11, **caractérisée en ce que** l'au moins un deuxième dispositif de déviation (20-1) forme, avec les plusieurs deuxièmes éléments de déviation (33), un composant autonome et est disposé sur le côté du plan longitudinal de la chaussure (12) du corps de chaussure (3), de manière fixe sur le corps de chaussure (3).

13. Chaussure (1) selon la revendication 11 ou 12, **caractérisée en ce que** les deuxièmes éléments de déviation (33) des deuxièmes dispositifs de déviation (20-1) présentent respectivement une forme de crochet ou une forme d'oeillet.

14. Chaussure (1) selon l'une des revendications précédentes, **caractérisée en ce que** le deuxième lacet (19) s'étend ensuite, au niveau de la première portion de lacet (29) de la deuxième portion de laçage (16) et, après sa déviation au niveau d'un des deuxièmes dispositifs de déviation (20, 20-1), plus particulièrement au niveau d'une des deuxièmes positions de déviation (32) ou d'un des deuxièmes éléments de déviation (33), respectivement dans la direction de l'autre deuxième dispositif de déviation (20, 20-1) immédiatement adjacent se trouvant sur le côté gauche de la chaussure (13), disposé respectivement en face, ou sur le côté droit de la chaussure (14), disposé respectivement en face, et est dévié respectivement au niveau de cet autre deuxième dispositif de déviation (20, 20-1) disposé ensuite.

15. Chaussure (1) selon la revendication 14, **caractérisée en ce que** le deuxième lacet (19), dans son extension longitudinale, vers le côté opposé à la première portion de lacet (29) de la deuxième portion de laçage (16), respectivement au niveau d'au moins un autre des deuxièmes dispositifs de déviation (20, 20-1) disposés ensuite les uns en face des autres, du côté gauche de la chaussure (13) vers le côté droit de la chaussure (14) et du côté droit de chaussure (14) vers le côté gauche de la chaussure (13).

16. Chaussure (1) selon la revendication 14 ou 15, **caractérisée en ce que** le deuxième lacet (19) est disposé de façon à s'étendre, dans son extension longitudinale, vers le côté opposé à la première portion de lacet (29) de la deuxième portion de laçage (16), respectivement après sa déviation, autour d'un autre deuxième dispositif de déviation (20, 20-1) se trouvant sur le côté de gauche de la chaussure (13) et sur le côté droit de la chaussure (14), disposés en face l'un de l'autre, en direction respectivement du même côté de chaussure (13, 14) vers au moins un autre deuxième dispositif de déviation (20, 20-1) suivant, disposés les uns en face des autres, et est dévié respectivement au niveau de cet autre deuxième dispositif de déviation (20, 20-1) disposé ensuite.

17. Chaussure (1) selon l'une des revendications 14 à 16, **caractérisée en ce que** le deuxième lacet (19) présente, dans une deuxième portion de lacet (37), disposée de manière distante d'une première portion de lacet (29) de la deuxième portion de laçage (16), dans la direction longitudinale de la chaussure (11), une extension longitudinale s'étendant de manière transversale par rapport à la direction longitudinale de la chaussure (11), entre les deuxièmes dispositifs de déviation (20, 20-1) se trouvant respectivement sur le côté gauche de la chaussure (13) et sur le côté droit de la chaussure (14).

18. Chaussure (1) selon l'une des revendications précédentes, **caractérisée en ce que** le mécanisme d'actionnement (21) comprend au moins un élément de guidage (38) dans la partie de tige (6) avec un canal de guidage (39) orienté de façon à s'étendre dans la direction longitudinale de la chaussure (11) et au moins l'élément de traction (23) du dispositif de traction (22) est guidé dans le canal de guidage (39) pour son guidage longitudinal.

19. Chaussure (1) selon l'une des revendications précédentes, **caractérisée en ce que** le mécanisme d'actionnement (21) comprend un dispositif d'encliquetage (40) formant le dispositif de blocage (25) avec au moins un premier élément d'encliquetage (41) et au moins un deuxième élément d'encliquetage (42) interagissant avec celui-ci, dans laquelle l'au moins un premier élément d'encliquetage (41) est disposé ou réalisé sur l'élément de traction (23) et l'au moins un deuxième élément d'encliquetage (42) est disposé ou réalisé sur l'élément de guidage (38) dans la partie de tige (6), sur un côté opposé à la partie de cou-de-pied (7).

20. Chaussure (1) selon la revendication 19, **caractérisée en ce que**, lorsque les première et deuxième portions de laçage (15, 16) se trouvent dans la position de laçage du système de laçage de chaussure (2), l'au moins un premier élément d'encliquetage (41) de l'élément de traction (23) est encliqueté avec au moins un deuxième élément d'encliquetage (42) de l'élément de guidage (38).

21. Chaussure (1) selon la revendication 19 ou 20, **caractérisée en ce que** l'au moins un premier élément d'encliquetage (41) est disposé plus particulièrement immédiatement après l'élément d'entraînement (24).

22. Chaussure (1) selon l'une des revendications précédentes, **caractérisée en ce que** l'élément de traction (23) du dispositif de traction (22) est constituée d'une bande de traction à profil plat et le dispositif de traction (22) comprend en outre un élément de préhension (43), dans laquelle l'élément de préhension (43) est disposé ou réalisé au niveau d'une deuxième portion d'extrémité, disposée en face de la première portion d'extrémité, de l'élément de traction (23).

23. Chaussure (1) selon la revendication 22, **caractérisée en ce que**, lorsque les première et deuxième portions de laçage (15, 16) se trouvent dans la position d'ouverture du système de laçage de chaussure (2), l'élément d'entraînement (24) ainsi que l'au moins un élément de préhension (43) sont disposés à l'extérieur du canal de guidage (39) et dans une disposition immédiatement adjacente au canal de guidage (39) de l'élément de guidage (38).

24. Chaussure (1) selon l'une des revendications précédentes, **caractérisée en ce que** chacun des lacets (17, 19) réalisés sans fin présente une portion de raccordement (44) qui se chevauche, les portions d'extrémité orientées respectivement les unes vers les autres étant reliées entre elles, avec une résistance à la traction, plus particulièrement sont cousues entre elles, dans cette portion de raccordement (44).

25. Chaussure (1) selon la revendication 24, **caractérisée en ce que** l'élément d'entraînement (24) comprend au moins une poche de logement (45), dans laquelle l'au moins une poche de logement (45) est limitée, au niveau de ses extrémités de poche de logement (46) se trouvant des deux côtés du plan longitudinal de la chaussure (12), par une paroi de limitation (47) et, dans chacune des parois de limitation (47), est disposée ou réalisée au moins une fente de logement (48) traversant la paroi de limitation (47) respective, avec une largeur de fente, dans laquelle la largeur de fente correspond au maximum à une dimension nominale, plus particulièrement un diamètre nominal des lacets (17, 19), et le lacet (17) respectif est logé dans les fentes de logement (48) et en outre chacune des portions de raccordement (44) des lacets (17, 19) réalisés sans fin est logé dans l'au moins une poche de logement (45).

26. Chaussure (1) selon l'une des revendications 1 à 24, **caractérisée en ce que** l'élément d'entraînement (24) comprend au moins un, de préférence deux, crochet de maintien (52) réalisé ou disposé sur le côté opposé au corps de chaussure (3) ou sur le côté orienté vers le corps de chaussure (3), sur lequel est maintenu, avec une résistance à la traction, au moins un crochet de maintien (52) respectivement d'une des premières portions de lacet (28, 29), pour une direction de traction opposée à la première portion de laçage (15).

27. Chaussure (1) selon la revendication 26, **caractérisée en ce qu'**au moins un élément de recouvrement (54) est prévu, cet au moins un élément de recouvrement (54) recouvrant l'au moins un crochet de maintien (52) de l'élément d'entraînement (24) au niveau de côté de crochet.
